# EUROPÄISCHE PATENTSCHRIFT

(11) **EP 3 550 097 B1**
(45) Veröffentlichungstag und Bekanntmachung des Hinweises auf die Patenterteilung: **30.03.2022**
(21) Anmeldenummer: 19158945.6
(22) Anmeldetag: 22.02.2019
(51) Int. Cl.: E05B 9/04, E05B 17/00, E05B 17/20

(54) **SCHLIESSEINRICHTUNG**
CLOSING DEVICE
DISPOSITIF DE FERMETURE

(30) Priorität: 06.04.2018 DE 102018108159
(43) Veröffentlichungstag der Anmeldung: 09.10.2019
(73) Patentinhaber: C.Ed. Schulte GmbH Zylinderschlossfabrik, 42551 Velbert (DE)
(72) Erfinder: Schneider, Stephan, 45259 Essen (DE)
(74) Vertreter: Sebastian, Jens

(56) Entgegenhaltungen:
- EP-A1- 2 963 209
- EP-A1- 3 517 713
- CN-A- 102 877 696
- US-A- 4 961 328

## Beschreibung

Die Erfindung betrifft eine Kernverlängerung, insbesondere eine Kernverlängerung für einen Schließkern eines Schließzylinders, welche sich im Wesentlichen in eine axiale Richtung erstreckt, um einen Schließkern axial zu verlängern, gemäß Oberbegriff des Anspruchs 1.

Zudem betrifft die Erfindung einen verlängerten Schließkern, insbesondere einen verlängerten Schließkern für einen Schließzylinder eines Zylinderschlosses, umfassend mindestens eine Schließkerneinheit und mindestens eine Kernverlängerung, gemäß

Oberbegriff des Anspruchs 4. Auch betrifft die Erfindung einen Sperrmechanismus für einen Anti-Snap-Schließzylinder nach dem Oberbegriff des Anspruchs 5.

Weiter betrifft die Erfindung einen Anti-Snap-Schließzylinder, insbesondere einen Anti-Snap Schließzylinder für ein Zylinderschloss, mit mindestens einem Schließkern und einem Zylindergehäuse, in dem der mindestens eine Schließkern aufgenommen ist, wobei das Zylindergehäuse mindestens eine vorverlagerte Sollbruchstelle aufweist, gemäß Oberbegriff des Anspruchs 7.

Darüber hinaus betrifft die Erfindung eine Schließvorrichtung, umfassend mindestens einen Schlüssel und mindestens einen dazu korrespondierenden Schließkern und/oder einen dazu korrespondierenden Schließzylinder gemäß Oberbegriff des Anspruchs 13.

Auch betrifft die Erfindung ein Verfahren zur Anti-Snap-Sicherung eines Schließzylinders gemäß Oberbegriff des Anspruchs 14.

Nicht zuletzt betrifft die Erfindung ein Verfahren zur Herstellung eines Anti-Snap-Schließzylinders gemäß Oberbegriff des Anspruchs 16.

Aus dem Stand der Technik sind allgemein Schließkerne, Schließkernverlängerungen, Schließzylinder, Zylinderschlösser, Schlüssel oder dergleichen und Verfahren zu deren Herstellung bekannt. Auch im Bereich Anti-Snap sind derartige Bauteile bekannt. Bekannte Anti-Snap Schließzylinder sehen eine Materialverstärkung oder das Vorlagern der Sollbruchstelle vor die Stulpschraubenbohrung vor.

Aus der EP 2 730 727 A2 ist ein Schließzylinder mit einem in einem Schließzylindermodul drehbaren Zylinderkern und einer Sicherungszuhaltung zur Blockierung beim Auf- oder Abbrechen des Schließzylindermoduls bekannt, wobei die Sicherungszuhaltung in einer Abtasteinheit angrenzend an das Schließzylindermodul angeordnet ist und zum Abtasten der Position des Schließzylindermoduls einen Abtaststift sowie zur Blockierung einen Verriegelungsbolzen umfasst. Der Schließzylinder gemäß Stand der Technik weist eine Kernverlängerung auf. Die Kernverlängerung ist dabei zum Koppeln zweier Zylinderkerne ausgebildet.

Weitere Anti-Snap-Schlösser sind beispielsweise aus der DE 200 21 352 U1, WO 2014 176 647 A1, WO 2011 051 703 A2 bekannt.

So ist aus der EP 2 963 209 A1 eine Schließzylinderverriegelung bekannt, die Folgendes beinhaltet: ein erstes Zylindergehäuse und ein zweites Zylindergehäuse, verbunden durch ein Verbindungselement, das erste Zylindergehäuse beinhaltet einen ersten Zylindermantel und das zweite Zylindergehäuse beinhaltet einen zweiten Zylindermantel; eine Entriegelungsnocke, die zwischen dem ersten Zylindergehäuse und dem zweiten Zylindergehäuse platziert ist; das Verbindungselement besitzt einen festen Block, der sich von der Seite erstreckt; der feste Block ist zwischen dem ersten Zylindermantel des Schließzylinders und der Entriegelungsnocke angebracht; der Schließzylinder beinhaltet zusätzlich Folgendes: eine erste Antriebswelle, die sich durch eine Bohrung in dem festen Block erstreckt und drehelastisch den ersten Zylindermantel mit der Entriegelungsnocke verbindet, so dass der erste Zylindermantel die Entriegelungsnocke zwischen einer verriegelten und einer entriegelten Position antreiben kann; eine zweite Antriebswelle, die drehelastisch den zweiten Zylindermantel mit der Entriegelungsnocke verbindet, so dass der erste Zylindermantel die Entriegelungsnocke zwischen einer verriegelten und einer entriegelten Position antreiben kann; und einen Gleitanschlagstift, der Gleitanschlagstift ist in der Entriegelungsnocke anfangs in einer ersten Position untergebracht, die es der Entriegelungsnocke erlaubt, sich zu drehen, und in dieser Position durch die Präsenz des ersten Zylindermantels gehalten wird, und in einer zweiten Position durch ein elastisches Element vorgespannt, in dem die Entriegelungsnocke die Rotation der Entriegelungsnocke in eine entriegelte Position verhindert, so dass der Gleitanschlagstift in diese zweite Position gedrängt wird, wenn der erste Zylinderkörper vom Rest des Schließzylinders abgebrochen wird; wobei der Gleitanschlagstift mindestens eine umlaufende Nut aufweist; und die Entriegelungsnocke mindestens einen die Verriegelung stoppenden Kanal aufweist, der in radialer Richtung in der Entriegelungsnocke gebildet ist, der die Verriegelung stoppende Kanal ist mit einem die Verriegelung stoppenden elastischen Element und einem einziehbaren Verriegelungs-Fixierstift ausgestattet; so dass sich bei der Bewegung des Gleitanschlagstifts aus der ersten Position der einziehbare Verriegelungs-Fixierstift mit dem die Verriegelung stoppenden Kanal verbindet und den Gleitanschlagstift in der zweiten Position hält.

Aus der US 4 961 328 A ist ein Zylinderschloss mit einem Zylindergehäuse und einem darin drehbar montierten Zylinderkern, der einen in seiner axialen Richtung verlaufenden Schlüsselkanal umfasst, bekannt, wobei ein Schließbart mit dem Zylinderkern gekoppelt und drehbar in dem Zylindergehäuse montiert ist, das dort im Zylindergehäuse vorgesehen ist und in dem Zylinderkern mehrere zueinander ausgerichtete Bohrungen, die sich rechtwinklig zur Zylinderkernachse und in den Schließkanal erstrecken und in denen Gehäusestifte, die vorzugsweise gleich lang sind, und Kernstifte, die unterschiedlich lang sind, in Richtung des Schließkanals durch Federkraft vorgespannt sind, wobei zwischen dem Zylindergehäuse und dem Zylinderkern eine erste Trennverbindung gebildet wird, die von den Gehäusestiften durchquert wird, wenn der Schlüssel nicht in das Schloss eingeführt wird, wobei die Enden der Kernstifte so mit den Verriegelungskerben des Schlüssels zusammenwirken, dass beim Einstecken des Schlüssels die Stifte in ihrer axialen Richtung in eine Position verschoben werden, in der sich die Lagerenden aller Kern- und Gehäusestifte sich in dem ersten Trenngelenk befinden und so so eine Drehung des Zylinderkerns und des Schließbarts ermöglichen, wobei sich im Zylindergehäuse ein verschiebbares Sperrelement befindet, das den Schließbart im Zylindergehäuse verriegelt, wenn der Zylinderkern vom Zylindergehäuse entfernt ist.

Aus der CN 102 877 696 A ist ein Türverriegelungsmechanismus bekannt, der umfasst: einen linken Schlosskörper und einen rechten Schlosskörper, wobei der linke Schlosskörper mit dem rechten Schlosskörper verbunden ist; ein linker Schlossdorn und ein rechter Schlossdorn, die einander gegenüberliegen, jeweils in den linken Schlosskörper und den rechten Schlosskörper eingeführt werden; ein Entriegelungshandrad zwischen dem linken Schlosskörper und dem rechten Schlosskörper angeordnet ist; das Entriegelungshandrad und der linke Schlossdorn durch einen linken Antriebsblock verbunden und angetrieben werden; das Entriegelungshandrad und der rechte Verriegelungsdorn durch einen rechten Antriebsblock verbunden und angetrieben werden; Ausgleichsfedern jeweils zwischen dem linken Verriegelungsdorn und dem linken Antriebsblock sowie zwischen dem rechten Verriegelungsdorn und dem rechten Antriebsblock angeordnet sind; Stiftlöcher jeweils im linken Antriebsblock und im rechten Antriebsblock angeordnet sind; obere Federn und Verriegelungsstifte in den Stiftlöchern montiert sind; und ein auf die Verriegelungsstifte abgestimmtes Verriegelungsloch im Entriegelungshandrad angeordnet ist. Durch die Verwendung des Türverriegelungsmechanismus kann bei gewaltsamer Beschädigung des Schlosskörpers und des Schlossdorns auf der einen Seite der Schlossdorn im Antriebsblock auf der anderen Seite unterdrückt werden, um in das Schlossloch im Entriegelungshandgriff einzudringen, so dass der Entriegelungshandgriff nicht gedreht werden kann.

Aus der EP 3 517 713 Alist eine Kernverlängerung, insbesondere eine Kernverlängerung für einen Schließkern eines Schließzylinders bekannt, welche sich im Wesentlichen in eine axiale Richtung erstreckt, um einen Schließkern axial zu verlängern, wobei die Kernverlängerung mehrteilig ausgebildet ist und mindestens ein Verlängerungsteil und mindestens ein daran in axiale Richtung anschließendes Druckstück umfasst.

Es ist eine Aufgabe der vorliegenden Erfindung, eine Kernverlängerung, einen verlängerten Schließkern, einen Sperrmechanismus, einen Anti-Snap-Schließzylinder, eine Schließvorrichtung sowie Verfahren hierzu zu schaffen, bei welchem eine verbesserte Anti-Snap-Funktion realisiert ist.

Diese und weitere Aufgaben werden gelöst durch eine Kernverlängerung nach Anspruch 1, einen verlängerte Schließkern nach Anspruch 4, einen Sperrmechanismus nach Anspruch 5, einen Anti-Snap-Schließzylinder nach Anspruch 7, eine Schließvorrichtung nach Anspruch 13 sowie Verfahren nach Anspruch 14 und 16.

Vorteilhafte Weiterbildungen der Erfindung sind in den abhängigen Ansprüchen angegeben oder werden nachstehend im Zusammenhang mit der Beschreibung der Figuren angegeben.

Die Erfindung schließt die technische Lehre ein, dass bei einer Kernverlängerung, insbesondere eine Kernverlängerung für einen Schließkern eines Schließzylinders, welches sich im Wesentlichen in eine axiale Richtung erstreckt, um einen Schließkern axial zu verlängern, vorgesehen ist, dass die Kernverlängerung mehrteilig ausgebildet ist und mindestens ein Verlängerungsteil und mindestens ein daran in axiale Richtung einliegendes Druckstück umfasst. Die Kernverlängerung ist vorzugsweise mehrteilig, insbesondere zweiteilig ausgeführt. In einer anderen Ausführungsform ist die Kernverlängerung mehrteilig, insbesondere vierteilig, sechsteilig oder mit mehreren Teilen ausgebildet. Vorzugsweise ist die Kernverlängerung siebenteilig ausgeführt. Die Kernverlängerung besteht in der siebenteiligen Ausführungsform aus dem Verlängerungsteil und dem Druckstück, wobei das Druckstück aus dem Druckstifthalter, dem Druckstift, der Druckstifthalter und Druckstift vorspannenden Feder-Speicher-Einheit, den beiden Sperrbolzen und der die Sperrbolzen gegeneinander vorspannenden Feder-Speicher-Einheit. Andere Ausführungsformen mit mehr oder weniger Bauteilen sind möglich. Das Druckstück schließt in axiale Richtung an das Verlängerungsteil an. Dabei liegt das Druckstück zumindest teilweise vorzugsweise in einer Druckstückaufnahme in dem Verlängerungsteil ein. In axiale Richtung des Schließzylinders ist hierzu eine Bohrung oder Ausnehmung in dem Verlängerungsteil vorgesehen, welche als Druckstückaufnahme fungiert. In der Druckstückaufnahme liegt das Druckstück ein. Die Druckstückaufnahme ist vorzugsweise exzentrisch in dem Verlängerungsteil vorgesehen. Sowohl Druckstückaufnahme als auch Druckstück sind somit vorzugsweise im Wesentlichen axial angeordnet. Somit schließt das Druckstück in axiale Richtung zumindest an eine Stirnseite des Verlängerungsteils an.

Bei dem Druckstück für eine Kernverlängerung, insbesondere für eine Kernverlängerung für einen Schließkern eines Schließzylinders, welches sich im Wesentlichen in eine axiale Richtung erstreckt, ist vorgesehen, dass das Druckstück mehrteilig ausgebildet ist und mindestens einen Druckstift und einen Druckstifthalter umfasst.

Erfindungsgemäß ist es vorgesehen, dass der Druckstifthalter eine Druckstiftaufnahme zur zumindest teilweisen Aufnahme und/oder Führung des Druckstifts aufweist.

Erfindungsgemäß ist es vorgesehen, dass der Druckstifthalter eine Sperrbolzenaufnahme aufweist, um mindestens zwei Sperrbolzen zu halten.

Erfindungsgemäß ist es vorgesehen, dass der in dem Druckstifthalter aufgenommene Druckstift in dem Druckstück durch eine Feder-Speicher-Einheit federvorgespannt ist, sodass beim Entspannen der Feder-Speicher-Einheit der Druckstift relativ zu dem Druckstifthalter bewegt wird. Insbesondere wird der Druckstifthalter weg von dem Druckstift bewegt, wobei der Druckstift im Wesentlichen seine Position beibehält. Das Druckstück umfasst zumindest den Druckstift und den Druckstifthalter. Der Druckstifthalter weist eine Druckstiftaufnahme auf. Über die Druckstiftaufnahme wird der Druckstift mit dem Druckstifthalter gehalten. Bevorzugt ist die Druckstiftaufnahme als Ausnehmung, Öffnung und/oder Bohrung ausgebildet. Dabei ist die Druckstiftaufnahme korrespondierend zu und/oder komplementär zu dem Druckstift, zumindest zu dem aufzunehmenden Teil des Druckstifts ausgebildet. Der Druckstift ist vorzugsweise als rotationssymmetrischer Druckstift ausgebildet. Vorzugsweise weist der Druckstift einen zylindrischen Schaft oder Schaftabschnitt und einen Druckstiftkopf auf.

Der Druckstiftkopf unterscheidet sich zumindest hinsichtlich seines Außendurchmessers von dem Schaftabschnitt.

Der Schaftabschnitt ist zur Aufnahme in der Druckstiftaufnahme vorgesehen. Bevorzugt ist daher die Druckstiftaufnahme als Sacklochbohrung, insbesondere als zylindrische Sacklochbohrung ausgeführt. Der Kopfabschnitt fungiert vorzugsweise als Anschlag. Der Druckstift ist vorgespannt in der Druckstiftaufnahme angeordnet. Hierzu ist eine Feder-Speicher-Einheit vorgesehen. Die Feder-Speicher-Einheit, vorzugsweise eine Druckfeder, ist zwischen Druckstift und Druckstiftaufnahme angeordnet. Vorzugsweise sitzt die Feder-Speicher-Einheit in der als Bohrung ausgebildeten Druckstiftaufnahme, in welcher der Druckstift eingesetzt ist. Im eingebauten, betriebsbereiten und nicht-sperrenden Zustand ist der Druckstift vorgespannt und wird durch die angrenzenden Bauteile in der vorgespannten Position gehalten. Wird nun bei einem Snapping-Versuch ein angrenzendes Bauteil, welches die Federvorspannung aufrecht hält, abgebrochen, so werden Druckstift und Druckstifthalter auseinandergedrängt. Bei dem Auseinanderdrängen werden Sperrbolzen freigegeben, die durch den Druckstifthalter im nicht-sperrenden Zustand gehalten oder gesperrt werden. Entsprechend weist der Druckstifthalter mindestens eine Sperrbolzenaufnahme auf. Die Sperrbolzenaufnahme ist vorzugsweise mittels einer Nut ausgebildet. In der Nut sind Teile der Sperrbolzen vorgesehen. Die Sperrbolzen sind ebenfalls mittels einer Feder-Speicher-Einheit gegeneinander vorgespannt. Im nichtsperrenden, betriebsbereiten Zustand werden die Sperrbolzen vorgespannt durch die Sperrbolzenaufnahme gehalten. Hierzu ist die Feder-Speicher-Einheit zwischen den Sperrbolzen angeordnet. Verschiebt sich der Druckstifthalter, der auch als Sperrbolzenhalter fungiert, gibt dieser die vorgespannten Sperrbolzen frei. Die freigegebenen Sperrbolzen werden durch die vorgespannte Feder-Speicher-Einheit, vorzugsweise eine Druckfeder, nach außen gedrängt und greifen in entsprechende Sperrbolzenaufnahmen im Zylindergehäuse und/oder in der Kernverlängerung ein. Auf diese Weise wird ein sperrender Zustand bewirkt, in dem die Sperrbolzen freigegeben sind.

Dabei kann das Druckstück axial über das Verlängerungsteil zumindest teilweise vorstehen oder gänzlich in der Druckstückaufnahme angeordnet, somit versenkt sein. Vorzugsweise ragt das Druckstück in axiale Richtung über das Verlängerungsteil, insbesondere in Richtung Außenseite, in anderen Ausführungen in Richtung Innenseite, vor. Das Druckstück ist in der Druckstückaufnahme in dem betriebsbereiten Zustand, in dem der Sperrmechanismus nicht sperrt, gegen ein Auseinanderbewegen durch angrenzende Kupplungsteile und/oder eine Schließkerneinheit gesichert. Hierzu weisen Druckstück und insbesondere der Druckstift entsprechende Absätze auf, die auch als Anschlag fungieren.

Die Kernverlängerung weist das Verlängerungsteil und das daran axial anschließende und/oder in dem Verlängerungsteil - zumindest teilweise - aufgenommene Druckstück auf. Unter axial anschließend wird somit jegliche Anordnung einschließlich eines Einliegens verstanden, bei welcher das Druckstück in Kontakt mit dem Verlängerungsteil steht und ein hinteres Ende des Druckstücks in axiale Richtung beabstandet von einem vorderen Ende des Verlängerungsteils angeordnet ist. Bevorzugt liegt das Druckstück in dem Verlängerungsteil ein, ist bevorzugt somit in dem Verlängerungsteil zumindest teilweise aufgenommen. Das Verlängerungsteil ist zur Anbindung an den bzw. zum Zusammenwirken mit dem Schließkern ausgebildet. Das Druckstück ist zum Zusammenwirken mit einer daran axial anschließenden Kopplungsmechanik ausgebildet. Genauer ist die Anordnung der Bauteile in axialer Richtung von außen nach innen betrachtet wie folgt: Schlüssel - Schließkern (außen) - Druckstück - Kupplung bzw. Kupplungsmechanik. Sowohl das Zusammenwirken mit dem Schließkern als auch das Zusammenwirken mit der Kupplungs- oder Kopplungsmechanik erfolgt bevorzugt in einer drehfesten Weise, sodass sich ein Drehmoment übertragen lässt.

Vorzugsweise ist der Verlängerungsteil zur außen bündigen Verlängerung mit dem Schließkern ausgebildet. Das heißt, Verlängerungsteil und Schließkern sind etwa (kon-)zentrisch, d.h. mit zusammenfallender Achse, angeordnet, das heißt, dass bei Ausführung des Verlängerungsteils und des Schließkerns als Drehteile, diese auf einer gemeinsamen Achse hintereinander angeordnet sind, die jeweilige Achse des entsprechenden Teils somit (kon-)zentrisch und/oder fluchtend zueinander angeordnet sind. Weiter bevorzugt weißt der Verlängerungsteil einen Eingriffsabschnitt auf, der mit einem korrespondierenden Aufnahmeabschnitt des Schließkerns zusammenwirkt. Alternativ kann der Schließkern einen Eingriffsabschnitt und der Verlängerungsteil einen Aufnahmeabschnitt aufweisen. Eingriffsabschnitt und Aufnahmeabschnitt sind zum Zusammenwirken, insbesondere zum Übertragen eines Drehmoments ausgebildet und werden auch aufgrund des miteinander Eingreifens als Eingriffsmittel bezeichnet. Dabei sind Eingriffsabschnitt und Aufnahmeabschnitt vorzugsweise komplementär ausgebildet.

Radial sind Zylinderkern bzw. Schließkern und Verlängerungsteil etwa gleich bemessen, sodass ein bündiger Übergang gewährleistet ist. An dem Schließkern gegenüberliegenden Ende weist die Kernverlängerung ein Druckstück auf, welches wiederum den Druckstift und den Druckstifthalter sowie die Feder-Speicher-Einheit umfasst. Das Druckstück ist zum Zusammenwirken mit dem Verlängerungsteil ausgebildet. Hierzu weist der Verlängerungsteil eine entsprechende Druckstückaufnahme auf. Die Druckstückaufnahme ist vorzugsweise als geschlitzte Bohrung ausgeführt. Das Druckstück ist in der Druckstückaufnahme drehfest aufgenommen. Das Druckstück ist zumindest abschnittsweise komplementär zu der Bohrung ausgebildet.

Damit das Druckstück in axialer Richtung zu dem Verlängerungsteil begrenzt ist, ist ein Anschlag vorgesehen. Der Anschlag für das Druckstück, insbesondere für den Druckstift, ist durch die angrenzende Kopplungsmechanik realisiert. Vorzugsweise weist der Druckstift einen Absatz auf, der als Anschlagsbegrenzung fungiert.

Entsprechend ist in einer Ausführungsform vorgesehen, dass das Verlängerungsteil eine Druckstückaufnahme zur Aufnahme des Druckstücks aufweist, in welche das Druckstück zumindest teilweise aufgenommen ist, um ein Zusammenwirken von Druckstück und Verlängerungsteil zu realisieren. Insbesondere ist die Druckstückaufnahme im Wesentlichen komplementär zu dem Druckstifthalter ausgebildet. Der Druckstifthalter ist in der Druckstückaufnahme angeordnet, insbesondere drehfest angeordnet. Der Druckstift ist in dem Druckstifthalter aufgenommen.

Eine weitere Ausführungsform sieht vor, dass der Druckstift in axiale Richtung mindestens eine Querschnittsveränderung aufweist, welche u.a. eine Anschlagsbegrenzung des Druckstifts bewirkt. Insbesondere ist in axiale Richtung gesehen eine radiale Querschnittsveränderung vorgesehen. Die Querschnittsveränderung kann kontinuierlich oder sprunghaft sein. Vorzugsweise ist mindestens ein Absatz, bevorzugt genau ein Absatz vorgesehen. Der jeweilige Absatz ist vorzugsweise als umlaufender Absatz ausgebildet.

Auch sieht eine Ausführungsform vor, dass das Verlängerungsteil mindestens eine sich quer zu der axialen Richtung erstreckende Sperraufnahme (oder auch Sperrausnehmung) zum Zusammenwirken mit einem Sperrmechanismus aufweist. Damit der Verlängerungsteil nicht einfach in axiale Richtung bei einem Snapping-Versuch herausgezogen werden kann, ist ein Sperrmechanismus vorgesehen. Zum Zusammenwirken mit dem Sperrmechanismus weist der Verlängerungsteil mindestens eine entsprechende Sperrmechanismus-Aufnahme oder kürzer Sperraufnahme oder Sperrausnehmung auf. Die Sperrmechanismus-Aufnahme ist als Ausnehmung ausgebildet, insbesondere als Durchgangsöffnung. Bevorzugt erstreckt sich die Sperraufnahme in radiale Richtung. Bevorzugt sind mindestens zwei Sperraufnahmen vorgesehen. Mindestens zwei der Sperraufnahmen sind in axiale Richtung gleich beabstandet von einem Ende des Verlängerungsteils angeordnet, radial aber versetzt. Vorzugsweise sind benachbarte Sperraufnahmen um etwa 180° versetzt angeordnet, d.h. fertigungstechnisch als Durchgangsbohrung ausgeführt. Bevorzugt sind in lediglich zwei Sperraufnahmen, die aus einer Durchgangsbohrung resultieren, vorgesehen. Die Durchgangsbohrungen sind somit fluchtend bzw. (kon-)zentrisch zueinander angeordnet. Auf diese Weise lässt sich die Kernverlängerung für konventionelle Schlüssel-Schloss-Kombinationen und für Wendeschlüssel-Schloss-Kombinationen verwenden. Die jeweiligen Sperraufnahmen sind vorzugsweise radial ausgerichtet.

Die Erfindung schließt auch die technische Lehre ein, dass bei einem verlängerten Schließkern, insbesondere einem verlängerter Schließkern für einen Schließzylinder eines Zylinderschlosses, umfassend mindestens eine Schließkerneinheit und mindestens eine Kernverlängerung, vorgesehen ist, dass die Schließkerneinheit mit der Kernverlängerung lose verbunden, insbesondere in axiale Richtung lose verbunden, ist, insbesondere wobei die Kernverlängerung als eine hier beschriebene Kernverlängerung ausgebildet ist. Die Schließkerneinheit ist mit der Kernverlängerung lose, das heißt lösbar ohne zusätzliche axiale Sicherung, verbunden. Dabei kontaktiert die Schließkerneinheit die Kernverlängerung. Die Schließkerneinheit entspricht einem nichtverlängerten Schließkern, also einem Schließkern ohne Kernverlängerung. Die Kernverlängerung kann einteilig oder mehrteilig ausgeführt werden. So können in einer Ausführungsform zwei oder mehr Kernverlängerungen vorgesehen werden. Bei einer mehrteiligen Ausführung einer Kernverlängerung können zumindest zwei Kernverlängerungen unterschiedlich ausgeführt sein. So kann beispielsweise eine Kernverlängerung mit Anti-Snap-Funktion ausgeführt sein, während zumindest eine andere Kernverlängerung ohne Anti-Snap-Funktion oder mit anderer oder eingeschränkter Anti-Snap-Funktion ausgebildet sein. Beispielsweise kann ein Schließkern mit einer konventionellen Kernverlängerung verlängert sein, an die sich dann die Kernverlängerung mit dem hier beschriebenen Verlängerungsteil und dem Druckstück bzw. Druckstift anschließt.

Auch schließt die Erfindung die technische Lehre ein, dass bei einem Sperrmechanismus für einen Anti-Snap-Schließzylinder, welcher bei einem axialen Bewegen eines Schließkerns, insbesondere bei einem Schließkern-Herausziehversuch, die Kernverlängerung in einem Zylindergehäuse sperrt, wobei der Sperrmechanismus als zweistufiger Sperrmechanismus ausgebildet ist mit einem hier beschriebenen Druckstück als erste Stufe und mit mindestens zwei zueinander auseinanderbewegbaren Sperrbolzen, als zweite Stufe, wobei das Druckstück ein Auseinanderbewegen der Sperrbolzen sperrt oder freigibt., wobei sich das Druckstück im Wesentlichen in eine axiale Richtung erstreckt, wobei das Druckstück mehrteilig ausgebildet ist und mindestens einen Druckstift und einen Druckstifthalter umfasst. Das Druckstück umfasst den Druckstift, den Druckstifthalter und die den Druckstift gegen den Druckstifthalter vorspannenden Feder-Speicher-Einheit. Im betriebsbereiten, nicht-sperrenden Zustand ist der Druckstift vorgespannt in dem Druckstifthalter aufgenommen. Weiter sind zwei im betriebsbereiten, nicht sperrenden Zustand gegeneinander vorgespannte Sperrbolzen vorgesehen. Die Sperrbolzen sind ebenfalls mittels einer Feder-Speicher-Einheit vorgespannt. Im betriebsbereiten, nicht sperrenden Zustand werden die beiden gegeneinander vorgespannten Sperrbolzen durch den Druckstifthalter, genauer durch dessen Sperrbolzenaufnahme gehalten. Bei einem Snapping-Versuch wird nun das an das Druckstück angrenzende Bauteil, welches die Vorspannung von Druckstift und Druckstifthalter gewährleistet, abgebrochen oder entfernt. Dadurch wird eine Relativbewegung von Druckstift und Druckstifthalter bewirkt, indem die Vorspannung aufgehoben wird. Durch die Relativbewegung werden die vorgespannten Sperrbolzen freigegeben, welche daraufhin nach außen gedrängt werden. Die Relativbewegung von Druckstift zu Druckstifthalter erfolgt im Wesentlichen in axiale Richtung. Das Auseinanderbewegen der Sperrbolzen erfolgt quer dazu, insbesondere radial dazu. Auf diese Weise ist ein zweistufiger Sperrmechanismus - Relativbewegung von Druckstift zu Druckstifthalter und daran anschließend Relativbewegung der Sperrbolzen zueinander - realisiert.

In einer Ausführungsform ist vorgesehen, dass die Sperrbolzen gegeneinander durch eine Feder-Speicher-Einheit vorgespannt sind und im nichtsperrenden Betriebsmodus über die Sperrbolzenaufnahme des Druckstücks, genauer des Druckstifthalters, zusammengehalten sind. Hierzu weisen die Sperrbolzen eine Feder-Speicher-Einheit-Aufnahme, beispielsweise in Form einer Ausnehmung oder Bohrung auf.

Der Sperrmechanismus weist je Sperrbolzen eine Sperrstift- oder Sperrbolzenaufnahme auf. Dieses ist vorzugsweise in einem Zylindergehäuse ausgebildet, beispielsweise als Durchgangsbohrung. Die Sperrstiftaufnahme ist für ein Eingreifen oder Durchragen der Sperrbolzen ausgebildet.

Weiter schließt die Erfindung die technische Lehre ein, dass bei einem Anti-Snap-Schließzylinder, insbesondere einem Anti-Snap Schließzylinder für ein Zylinderschloss, mit mindestens einem Schließkern und einem Zylindergehäuse, in dem der Schließkern aufgenommen ist, wobei das Zylindergehäuse mindestens eine vorverlagerte Sollbruchstelle aufweist, vorgesehen ist, dass ein Sperrmechanismus, insbesondere ein hier beschriebener Sperrmechanismus, vorgesehen ist, insbesondere welcher bei einem axialen Bewegen des Schließkerns, insbesondere bei einem Schließkern-Herausziehversuch oder Zylinder-Abbruchversuch, die Kernverlängerung gegen ein axiales Herausbewegen in dem Zylindergehäuse sperrt. Unter vorverlagert wird im Sinne der vorliegenden Erfindung eine Position zwischen einer Außenseite und Stulpschraubenbohrung verstanden. Die Sollbruchstelle ist somit der Stulpschraubenbohrung, also dem ansonsten schwächsten Querschnitt -- abgesehen von der Sollbruchstelle -- in Außenrichtung vorgelagert. Bei einem Snapping-Versuch würde somit die vorverlagerte Sollbruchstelle vor dem Querschnitt im Bereich der Stulpschraubenbohrung brechen. Das Zylindergehäuse weist eine Sollbruchstelle auf.

In einer Ausführungsform ist vorgesehen, dass der Schließkern als hier beschriebener verlängerter Schließkern ausgebildet ist.

In einer anderen Ausführungsform ist vorgesehen, dass die Kernverlängerung als hier beschriebene Kernverlängerung ausgebildet ist und/oder das Druckstück als hier beschriebenes Druckstück ausgebildet ist.

Zudem ist in einer Ausführungsform vorgesehen, dass der Anti-Snap-Schließzylinder als Doppel-Schließzylinder mit einem äußeren Schließzylinderabschnitt und einem inneren Schließzylinderabschnitt ausgebildet ist.

In einer Ausführungsform ist vorgesehen, dass bei einem Anti-Snap-Schließzylinder, insbesondere ein Anti-Snap Schließzylinder für ein Zylinderschloss, mit mindestens einem Schließkern und einem Zylindergehäuse, in dem der Schließkern aufgenommen ist, das Zylindergehäuse mindestens eine vorverlagerte Sollbruchstelle aufweist. Die Sollbruchstelle ist als eine Querschnittsverjüngung ausgebildet. Dabei ist der Querschnitt in radiale Richtung senkrecht zu der Ache durch die entsprechende axiale Position zu betrachten. Als schwächste Stelle in einem herkömmlichen Schließzylinder ist der Querschnitt durch die Stulpschraubenbohrung ausgebildet. Ohne zusätzliche Sollbruchstelle würde bei einem Snapping-Versuch der Schließzylinder dort brechen. Dadurch, dass eine vorverlagerte Sollbruchstelle bei einem Anti-Snap-Zylinder vorgesehen ist, wird der Schließzylinder bei einem Snapping-Versuch an der vorverlagerten Sollbruchstelle brechen. Um die Sicherheit gegen Snapping-Versuche weiter zu erhöhen, können weitere Sollbruchstellen an dem Zylindergehäuse vorgesehen werden, insbesondere vorverlagerte Sollbruchstellen.

In einer anderen Ausführungsform ist vorgesehen, dass die Kernverlängerung als hier beschriebene Kernverlängerung ausgebildet ist.

Eine weitere Ausführungsform sieht vor, dass ein Sperrmechanismus vorgesehen ist, welcher bei einem axialen Bewegen des Schließkerns, insbesondere bei einem Schließkern-Herausziehversuch oder Zylinder-Abbruchversuch, den Schließkern in dem Zylindergehäuse sperrt, insbesondere gegen ein axiales Herausbewegen sperrt.

Auch sieht eine Ausführungsform vor, dass das Zylindergehäuse eine Schließhebelnut für einen um eine Drehachse drehbaren Schließhebel aufweist, wobei die Schließhebelnut und/oder der Schließhebel einen Absatz aufweist, sodass die Nut und/oder der Hebel in axiale Richtung unterschiedliche Abmaße aufweist. Der Schließhebel ist radial drehbar in dem Zylindergehäuse aufgenommen. Entsprechend weist das Zylindergehäuse eine entsprechende Schließhebelnut auf. Diese durchdringt das Gehäuse radial und erstreckt sich in axiale Richtung. Um einen kleinbauende Schließzylinder zu realisieren, ist die Schließhebelnut mit einer Querschnittsveränderung in radialer Richtung, insbesondere mit mindestens einem Absatz ausgebildet. Korrespondierend bzw. komplementär dazu weist der Schließhebel eine entsprechende Querschnittsveränderung bzw. entsprechende Absätze in radiale Richtung auf. Insbesondere ist ein seitlich betrachteter L-Querschnitt für die Nut bzw. den Schließhebel vorgesehen.

Deshalb sieht eine Ausführungsform vor, dass ein erster Absatzabschnitt mit einem kleineren axialen Abmaß näher, insbesondere radial näher, an der (Dreh-)Achse des Schließkerns angeordnet ist, als ein Absatzabschnitt mit einem größeren axialen Abmaß und der Sperrmechanismus in dem Schließzylinder in radialer Richtung über dem Absatzabschnitt mit dem größeren axialen Abmaß und/oder neben dem Absatzabschnitt mit dem kleineren axialen Abmaß angeordnet ist. Das kleinere axiale Abmaß ermöglicht mehr Gehäusematerial an dieser Stelle. In das Gehäusematerial neben dem kleineren axialen Absatz ist der Sperrmechanismus ausgebildet. Insbesondere ist hier die Sperrstiftaufnahme ausgebildet. Diese sitzt bevorzugt neben dem Durchbruchsabschnitt mit dem kleineren axialen Abmaß, über dem Durchbruchsabschnitt mit dem größeren axialen Abmaß und unter dem Verlängerungsteil.

In einer bevorzugten Ausführungsform ist vorgesehen, dass der Anti-Snap-Schließzylinder als Doppel-Schließzylinder mit einem äußeren Schließzylinderabschnitt und einem inneren Schließzylinderabschnitt ausgebildet ist. Bei einem Snapping-Versuch wird der äußere Schließzylinderabschnitt angegriffen und teilweise zerstört. Durch die erfindungsgemäße Lösung bleibt der innere Schließzylinderabschnitt funktionsfähig.

Zudem schließt die Erfindung die technische Lehre ein, dass bei einer Schließvorrichtung, umfassend mindestens einen Schlüssel und mindestens einen dazu korrespondierenden Schließkern und/oder einen dazu korrespondierenden Schließzylinder, vorgesehen ist, dass der Schließkern als hier beschriebener verlängerter Schließkern und/oder der Schließzylinder nach einem hier beschriebenen Anti-Snap-Schließzylinder ausgebildet ist/sind und der Schlüssel zu dem Schließzylinder und/oder dem Schließkern korrespondiert und/oder diesem zugeordnet ist.

Auch schließt die Erfindung die technische Lehre ein, dass bei einem Verfahren zur Anti-Snap-Sicherung eines Schließzylinders, insbesondere eines hier beschriebenen Anti-Snap-Schließzylinders, vorgesehen ist, dass bei einem Snapping-Versuch, bei dem auf den äußeren Schließzylinderabschnitt eine Kraft aufgebracht wird, zunächst die vorverlagerte Sollbruchstelle des Zylindergehäuses bricht und nach Brechen der vorverlagerten Sollbruchstelle der Sperrmechanismus ausgelöst wird in die Sperraufnahme (oder auch Sperrausnehmung) eingreift, wobei der Sperrmechanismus den Schritt Auseinanderbewegen von zwei Sperrbolzen umfasst.

In einer Ausführungsform ist vorgesehen, dass vor dem Schritt Auseinanderbewegen von zwei Sperrbolzen der Schritt Auseinanderbewegen des Druckstiftes und des Druckstifthalters durchgeführt wird.

Nicht zuletzt schließt die Erfindung die technische Lehre ein, dass bei einem Verfahren zur Herstellung eines Anti-Snap-Schließzylinders, insbesondere eines hier beschriebenen Anti-Snap-Schließzylinders, die Schritte vorgesehen sind:
Vorsehen einer vorverlagerten Sollbruchstelle in dem Zylindergehäuse und Vorsehen eines Sperrmechanismus, wobei zum Herstellen des Sperrmechanismus ein Druckstift und ein Druckstifthalter in eine Richtung zueinander bewegbar vorgespannt werden und zwei Sperrbolzen in eine andere Richtung dazu zueinander bewegbar vorgespannt werden und durch die vorgespannten Druckstift und Druckstifthalter in einer nichtsperrenden Betriebsposition gehalten und in einer sperrenden Freigabeposition freigegeben werden. Zur Herstellung des Anti-Snap-Zylinders wird ein Schließkern bzw. eine Schließkerneinheit vorgesehen. Diese wird mit einer Kernverlängerung verbunden, insbesondere lose verbunden. Zudem wird der Sperrmechanismus vorgesehen. Dieser wird in bzw. an der Kernverlängerung vorgesehen.

Die vorliegende Erfindung mit der Anti-Snap-Funktion bietet somit Schutz vor gewaltsamen Angriffen, bei denen der äußere Schließzylinderteil abgebrochen werden soll. Die vorgelagerte Sollbruchstelle am Zylindergehäuse und der zusätzliche Sperrmechanismus sorgen dafür, dass selbst nach Abbrechen des Zylindergehäuses an der Außenseite ein Angreifer keinen Zugang zum Schließhebel erlangen kann. Bei gleichzeitiger Sperrung des Drehmechanismus von außen, kann von der Innenseite weiterhin die Tür geschlossen werde. Dies ist besonders relevant für eventuell auftretende Gefahrensituationen wie im Brandfall etc. In einer Ausführungsform ist eine Zylinderfront mit einem Bohr- und Ziehschutz ausgestattet. Zudem ist der Bereich zwischen Sollbruchstelle am Zylindergehäuse und Schließhebel in einer Ausführungsform durch Hartmetallelemente gegen Bohren geschützt.

Als Snapping wird eine gewaltsame Einbruchmethode bezeichnet, bei der bei geschlossener Tür versucht wird, den Schließzylinder durch Abbrechen zu entfernen, um Zugang zu dem Schloss zu erlangen. In der Ausgangssituation ist die Tür, die mit einem Zylinderschloss mit Schließzylinder ausgestattet ist, verschlossen. Der Snapping-Angriff findet von der Außenseite aus statt. Schließzylinder und Schloss sind fest mit der Tür verbunden. Der Schließzylinder ist in seiner (axialen) Länge dem Türblatt und einem evtl. vorhandenen Beschlag angepasst und steht nicht mehr als 3 mm darüber hinaus. Der Einbruch(-sversuch) findet mit einer Zange, üblicherweise einer Schweißzange mit Feststellung, sowie einem Schlitz-Schraubendreher statt. Mit Zange und Schraubendreher wird zunächst der den Schließzylinder umgebende Beschlag an der Außenseite der Tür, soweit vorhanden, entfernt oder verbogen, sodass der Schließzylinder außen frei zugänglich ist. Dann wird die Zange horizontal oder vertikal an dem Schließzylinder angesetzt und ggf. arretiert. Dabei wird versucht, die Zange möglichst nah am Türblatt bzw. an der Decke des Schlosses anzusetzen. Anschließend wird der Griff der Zange ruckartig nach rechts und links oder oben und unten bewegt. Damit wird erreicht, dass das Schließzylindergehäuse an dem schwächsten Querschnitt - ohne Sollbruchstelle im Bereich der Stulpschraubenbohrung - ansonsten an der Sollbruchstelle - bricht, da dort jeweils der geringste Materialquerschnitt vorhanden ist. Ist der Steg bzw. das Zylindergehäuse nach der ruckartigen Bewegung zerbrochen, kann der äußere Schließzylinderteil mit der Zange bei herkömmlichen Schlössern entnommen werden. Der Schließhebel und der innere Schließzylinderteil liegen dann frei und sind von außen zugänglich. Mittels Schraubendreher kann dann der Schließhebel direkt gedreht werden und so der Schlossriegel eingezogen werden. Falls dies nicht sofort möglich sein sollte, wird zunächst der innenliegende Schließzylinderteil mit dem Schraubendreher in Richtung Türinnenseite gedrückt und der nun meist lose Schließhebel aus dem Schloss entnommen. Anschließend wird der Riegelmechanismus des Schlosses direkt oder unter Zuhilfenahme des Schließhebels mit dem Schraubendreher betätigt. Die vorgenannte Einbruchmethode des Snapping gilt als erfolgreich, wenn nach Entfernen des Schließzylinders, vollständig oder nur in Teilen, der Riegel des Schlosses zumindest eintourig geschlossen werden kann. Schließzylinder, die erhöhten Widerstand gegen diese Art von Angriff leisten, werden allgemein als Anti-Snap-Zylinder bezeichnet.

Um nun dem Einbruchversuch gemäß Snapping-Methode entgegenzuwirken, ist es notwendig, mehrere Gegenmaßnahmen am/im Schließzylinder vorzunehmen. Zunächst muss verhindert werden, dass der Schließzylinder an der schwächsten Stelle (ohne Sollbruchstelle) - dem Querschnitt an der Stulpschraubenbohrung, das heißt der Stelle mit dem geringsten Materialquerschnitt, zerbrechen kann. Bei einem Doppelzylinder ohne Sollbruchstellen liegt diese Stelle im Bereich der Stulpschraubenbohrung. In einer Ausführungsform ist der Bereich der Stulpschraubenbohrung durch sehr harte oder sehr elastische Materialien oder Materialkombinationen verstärkt. Dadurch wird beispielsweise ein Zerbrechen oder ein vollständiges Abreißen nach sprödem Bruch des Materials verhindert. Eine weitere Ausführungsform sieht vor, dass ein modularer Schließzylinder vorgesehen wird. Hierbei wird der Schließzylinder segmentartig aufgebaut. Bei einem ruckartigen Bewegen mittels Zange werden somit nur einzelne Segmente des Schließzylindergehäuses abbrechen und entfernt werden können, nicht aber der gesamte äußere Schließzylinderteil an der Außenseite der Tür. Die Materialschwäche wird so von dem Steg mit Stulpschraubenbohrung hin zum Befestigungs- und Verbindungselement der Modulsegmente verlagert. In einer anderen Ausführungsform wird die Materialschwachstelle zu einer ersten Sollbruchstelle vorverlagert. Dabei werden zwischen Stulpschraubenbohrung und der äußeren Frontfläche des Schließzylinders eine Sollbruchstelle oder mehrere Sollbruchstellen vorgesehen. Das dort verbleibende Material hat einen geringeren Materialquerschnitt als der Steg im Bereich der Stulpschraubenbohrung. Bei einem Snapping-Versuch bricht der Schließzylinder dann an der ersten Sollbruchstelle anstatt wie zuvor bei herkömmlichen Ausführungen im Bereich der Stulpschraubenbohrung. Somit verbleibt ein Teil des Schließzylindergehäuses zwischen Stulpschraubenbohrung und der Außenseite der Tür, sodass die verbleibenden Schließzylinderteile nicht weiter entfernt oder weggedrückt werden können. Nachdem sichergestellt ist, dass der Schließzylinder gar nicht, oder wenn dann kontrolliert abbrechen kann, können weitere Maßnahmen getroffen werden, um ein nachgehendes Drehen des Schließhebels von der Außenseite der Tür zu verhindern. So lässt sich der Schließhebel mittels einer Welle auf der Innen- oder Außenseite des Schließzylinders, über gefedert oder ungefedert einfallende Stifte zeitweise oder dauerhaft festsetzten. Wird der Schließhebel nur zeitweise festgesetzt bedeutet das, dass selbst bei von der Außenseite abgebrochenem Schließzylinderteil weiterhin von der Innenseite der Tür aus geschlossen werden kann.

In der vorliegenden Erfindung ist der Schließzylinder mit einer Sollbruchstelle zwischen Stulpschraubenbohrung und dem letzten, insbesondere hintersten, Gehäusestift der Zylinder-Außenseite angeordnet. Diese Sollbruchstelle ist so platziert und gestaltet, dass das verbleibende Material ein geringeres Widerstandsmoment als das Material im Bereich der Stulpschraubenbohrung hat.

Im oberen, großen Durchmesser des Schließzylindergehäuses sind der Schließkern und eine Welle, auch Kernverlängerung, mit integriertem Druckstück, angeordnet. Dabei sind das Kernende des Schließkerns und die Kernverlängerung lose verbunden bzw. aneinander angrenzend.

In die Kernverlängerung sind zwei (Durchgangs-)Bohrungen in einem Winkel von 180° zueinander eingebracht, die fertigungstechnisch als eine (unterbrochene) Durchgangsbohrung ausgeführt sind. Die Durchgangsbohrung bzw. die zwei miteinander fluchtenden bzw. (kon-)zentrisch angeordneten Bohrungen sind vorzugsweise horizontal ausgerichtet. Eine Bohrung ist vorzugsweise zu einer Seite gewandt angeordnet und die andere gegenüberliegend, also um etwa 180° versetzt zu der anderen Seite der Kernverlängerung gewandt angeordnet. Die Bohrungen befinden sich somit in einer 9-Uhr-Position und einer 3-Uhr-Position. Die Kernverlängerung kann sowohl für konventionelle als auch für horizontale Schließsysteme verwendet werden. Hierzu wird die Kernverlängerung je nach Bedarfsfall entsprechend gedreht, genauer um 90° gedreht, in das Zylindergehäuse eingesetzt. Die Bohrungen sind bei horizontalen Systemen entsprechend gedreht ausgebildet und befinden sich dann nicht in 9-Uhr und 3-Uhr Position, sondern in 6-Uhr und in 12-Uhr-Position.

Zwischen vorverlagerte Sollbruchstelle und Sperrmechanismus bzw. Sperrstiftaufnahme in axialer Richtung ist in einer Ausführungsform ein zusätzliches Bohrschutzsegement eingebracht, um auch nach einem Abbrechen des Schließzylinderteils den Sperrmechanismus gegen weitergehende Angriffe zu schützen.

Wird der Schließzylinder nun nach der Snapping-Methode angegriffen, so bricht dieser zunächst an der vorgelagerten Sollbruchstelle. Durch die Platzierung der Sollbruchstelle verbleibt der Schließkern im äußeren Teil des Zylindergehäuses.

Von der Innenseite der Tür kann der Schließzylinder selbst nach einem Angriff und Abbrechen des äußeren Teils weiterhin geschlossen werden. Das hat den Vorteil, dass die Tür von innen geöffnet und das Gebäude so verlassen werden kann.

Der Schließzylinder weist in einer Ausführungsform ein Zylindergehäuse mit L-förmiger Schließhebelnut, einem entsprechend korrespondierend geformten Schließhebel, mindestens einen Zylinderkern mit Schlüsseleinführung und Permutationsabfrage, mindestens eine Kernverlängerung mit innenliegenden, gefederten Sperrbolzen und mehrteiligem Sicherheits-Druckstück und eine Kupplung auf. Auf diese Weise ist eine mehrstufige Sicherheitseinrichtung realisiert. Die Innenseite des Schließzylinders kann ebenfalls mit einem Schließzylinder mit Schlüsseleinführung und Permutationsabfrage und/oder einer Kernwelle mit anschließendem Drehknauf ausgebildet sein.

Das Zylindergehäuse ist in Innen- und Außenseite zu unterscheiden, wobei die Außenseite die Schutzmechanismen der hier beschriebenen Anti-Snap-Lösung beinhaltet. Das Zylindergehäuse weist auf der Außenseite einen Einschnitt auf, der zwischen vorderer Stirnfläche und Schließhebelnut angeordnet ist. Dieser Einschnitt ist in Ausrichtung, Einschnitttiefe und Position so gewählt, dass die an dieser Stelle vorliegende Restquerschnittsfläche geringer ist, als die Querschnittsfläche des Zylindergehäuses im Bereich der Stulpschraubenbohrung. Damit wird gewährleistet, dass das Zylindergehäuse bei einem Snapping-Angriff zuerst an der Stelle des Einschnitts bricht, anstatt im Bereich der Stulpschraubenbohrung. Es entsteht eine definierte Abbruchstelle (Sollbruchstelle). Der abgebrochene erste Teilbereich der Außenseite des Zylindergehäuses wird mitsamt dem Zylinder- oder Schließkern und dem in dem Zylinderkern einliegenden Schließwerk entfern. Sichtbar ist nun eine zweite Stirnfläche, welche sich aus der rückwärtigen Fläche des Gehäuseeinschnitts der Sollbruchstelle ergibt. Die Position des Einschnitts ist im Zylindergehäuse so gewählt, dass diese neue Stirnfläche bündig oder nur mit geringem Versatz an der Außenfläche des Türschlosses anliegt. Damit bietet der zweite verbleibende Teilbereich der Außenseite des Zylindergehäuses keinen Angriffspunkt mehr für Zangen, ein profiliertes Rohr oder andere Werkzeuge, um den Schließzylinder erneut zu brechen.

Gleichzeitig drückt sich das mehrteilige Sicherheits-Druckstück durch eine innenliegend vorgespannte Feder auseinander, sobald der Zylinderkern mitsamt dem Teilbereich der Außenseite des Zylindergehäuses abgebrochen und entfernt wird. Ein Bauteil des mehrteiligen Druckstücks ist so geformt, dass im unbeschädigten Ausgangszustand des Schließzylinders zwei quer zum Druckstück in der Kernverlängerung einliegende, mittels Feder vorgespannte Sperrbolzen in einer Freigabeposition gehalten werden. Dies wird mit Hilfe einer durchgehenden Nut erreicht.

Wird der Zylinderkern der Außenseite des Schließzylinders gegebenenfalls mitsamt dem ersten Teilbereich der Außenseite des Zylindergehäuses nun entfernt, entspannt sich zunächst die axiale Feder des vorgespannten, mehrteiligen Sicherheits-Druckstücks. Das oben beschriebene Bauteil zur Fixierung der Sperrbolzen - der Druckstifthalter - in Freigabestellung wird ausgeschoben und hebt somit die Fixierung der dazu quer und/oder senkrecht platzierten Sperrbolzen auf. Die zwischen den Sperrbolzen vorgespannte Feder entspannt sich ebenfalls und drückt beide Sperrbolzen seitlich nach Außen in Richtung zweitem Teilbereich der Außenseite des Zylindergehäuses. Dort sind entsprechend korrespondierende gestufte Bohrungen vorgesehen, in welche die speziell geformten Sperrbolzen jeweils eintauchen und sich hinter der Stufe innerhalb der Bohrung festsetzen. Dabei ist diese Sperrfunktion unabhängig von der Einbaulage des Schließzylinders. Das für die Fixierung der Sperrbolzen verwendete Bauteil des Sicherheits-Druckstücks ist derartig geformt, dass seine Position in der Kernverlängerung entlang einer axial verlaufenden Bohrung zwischen Kupplung oder Kopplungsmechanik und Zylinderkern verlagert werden kann. Dabei wird der Weg durch die weiteren Bauteile des Sicherheits-Druckstücks sowie den Zylinderkern der Außenseite der Schließeinrichtung begrenzt. Weiter ist die Bauteilform so gewählt, dass ein Verdrehen innerhalb der Bohrung und somit ein unbeabsichtigtes Auslösen der Sperrbolzen durch eine Nut als Teil der Bohrung verhindert wird.

Das zweite Bauteil des Sicherheits-Druckstücks ist derartig geformt, dass es in eine Aufnahmebohrung des ersten, zuvor beschriebenen Bauteils einlegbar ist. Die in Richtung Zylinderkupplung zeigende Kopfpartie des zweiten Druckstück-Bauteils - der Kopfabschnitt des Druckstiftes- ist derart ausgebildet, dass eine axiale Verschiebung in Kombination mit dem ersten Druckstückbauteil von der Zylinderkupplung auf der einen und der Kernverlängerung auf der anderen Seite begrenzt wird. Weiter ist der Kopfabschnitt so geformt, dass das zweite Druckstückbauteil - der Druckstift - nicht nach Abbrechen des Teilbereichs der Außenseite des Zylindergehäuses aus der Kernverlängerung hinausgezogen werden kann und somit die axiale verlaufende Bohrung des mehrteiligen Sicherheits-Druckstücks verschließt. Somit ist auch der Zugang zu der Kupplungs- oder Kopplungsmechanik des Schließhebels geschützt.

Zwischen dem ersten und zweiten Bauteil des Sicherheits-Druckstücks - Druckstifthalter und Druckstift - ist eine Feder so eingebracht, dass diese im unbeschädigten Ausgangszustand - nicht sperrender Betriebszustand - des Schließzylinders vorgespannt ist. Die Federkraft dieser Feder ist so bemessen, dass diese größer ist, als eine Kombination von Federkraft der Druckfeder zwischen den Sperrbolzen und den Reibkräften des ersten Druckstück-Bauteils an axialer Bohrung und den Sperrbolzen, zumindest in Hauptwirk-Richtung der Feder des Druckstücks. Damit wird sichergestellt, dass das erste Druckstückbauteil bei Entspannen der Feder nach Abbrechen und Entfernen der Außenseite des Zylindergehäuses aus der axialen Bohrung in der Kernverlängerung herausgeschoben und somit die Fixierung der Sperrbolzen gelöst wird.

Die Kernverlängerung ist derart gestaltet, dass das mehrteilige Sicherheits-Druckstück in einer axial verlaufenden Durchgangsbohrung bewegt werden kann. Zu dieser Bohrung um etwa 90° versetzt verläuft eine weitere, z.B. im Wesentlichen horizontale, Querbohrung, in welcher die Sperrbolzen bewegt werden können und die mit gestuften Bohrungen im zweiten Teilbereich der Außenseite des Zylindergehäuses korrespondieren. Die axiale und horizontale Bohrung schneiden sich in einem Bereich, in dem durch das erste DruckstückBauteil die Sperrbolzen in der Ausgangsposition fixiert sind.

Als weitere Schutzmaßnahme ist die Kernverlängerung aus einem Material hergestellt, welches ein An- oder Durchbohren, dass ein Ein- oder Aufbringen von Hilfsmitteln wie Schrauben oder Bolzen und/oder das völlige Zerstören erschweren oder gar verhindern. Damit stehen darunter in das Gehäuse eingebrachte zusätzliche Bohrschutzstäbe in Verbindung. Diese Stäbe erzeugen zusammen mit der Kernverlängerung eine Schutzmaßnahme in Form einer Barriere auch gegen spanende Angriffsmethoden.

Der Schließhebel ist derart gestaltet, dass die Innenkontur zur Zylinderkupplung passend ist. Die Außenmaße sind so zu wählen, dass diese den Forderungen der Norm entsprechen. Der die Stellmechanik des Türschloss betätigende Bereich des Schließhebels wird aus der vertikalen Mittelachse des radialen Bereichs in Richtung der Zylinder-Außenseite versetzt. Dabei umläuft dieser Bereich bei einem Schließvorgang der Schließeinrichtung den inneren Teilbereich der Außenseite des Zylindergehäuses, in welchem die zuvor beschriebene Kernverlängerung mit Sperrbolzen angeordnet ist. Der Stellbereich des Schließhebels ist durch diese zum Beispiel L-förmige Ausbildung weiterhin in der Lage, die Stellmechanik des Türschlosses zu betätigen, selbst wenn die Schließhebelnut von der vertikalen Achse durch die Stulpschraubenbohrung abweicht.

Sowohl der/die Zylinderkern(e) als auch die Kernverlängerung(en) ist/sind mittels Klemmringen in ihrer Position im Zylindergehäuse fixiert. Insbesondere der Klemmring der Kernverlängerung mit Sperrbolzen ist bei in die Tür eingebautem Schließzylinder von außen nicht zu erreichen und durch das Türschloss selbst geschützt.

Die vorangehend beschriebenen Schutzmaßnahmen sind unabhängig vom Zylinderkernund Schlüsselprofil und auch unabhängig von vertikalen und horizontalen, konventionellen oder Wendeschlüssel-Systemen einsetzbar. Für die Verwendung von horizontalen Schließsystemen sind zwei weitere Bohrungen, eine davon gestuft, im Teilbereich der Außenseite des Zylindergehäuses eingebracht. In diesem Fall ist der Zylinderkern um 90° gedreht und die Sperrbolzen tauchen nach Auslösen der Schutzeinrichtung mittels beschriebener Federkraft nach oben und unten in die Bohrungen ein. Dabei sind die Bohrungen im Gehäuse entsprechend korrespondierend zur Querbohrung der Kernverlängerung zu positionieren.

Sind alle Schutzmaßnahmen bei einem Angriff auf die Außenseite der Schließeinrichtung aktiviert, so kann der Schließzylinder von außen nicht mehr betätigt werden. Eine Betätigung von innen ist allerdings mit entsprechend passendem Schlüssel oder über den alternativ angebrachten Drehknauf noch möglich, sodass das Gebäude weiterhin verlassen und ein Austausch des Zylinders nach einem erfolgreich abgewehrten Angriff vorgenommen werden kann, sofern die restlichen Bauelemente der Tür dies gestatten.

Mit diesen beschriebenen Schutzmaßnahmen und der Sperrfunktion wird erreicht, dass es nach Abbrechen eines Teils der Außenseite des Schließzylinders nicht möglich ist, den Schließhebel zu bewegen und somit das Türschloss zu entriegeln. So können auch ohne zusätzlichen Schutzbeschlag die höchstmöglichen Zertifizierungsklassen erreicht werden.

Weitere, die Erfindung verbessernde Maßnahmen sind in den Unteransprüchen angegeben oder ergeben sich aus der nachfolgenden Beschreibung von mindestens einem Ausführungsbeispiel der Erfindung, welches in den Figuren schematisch dargestellt ist.

In den Figuren werden gleiche oder ähnliche Bauteile mit gleichen oder ähnlichen Bezugszeichen gekennzeichnet.

Es zeigen:
- Fig. 1: schematisch in einer Perspektivansicht eine Ausführungsform eines Anti-Snap-Schließzylinders,
- Fig. 2: schematisch in einer Seitenansicht die Ausführungsform nach Fig. 1,
- Fig.3: schematisch in einer Vorderansicht die Ausführungsform nach Fig. 1,
- Fig. 4: schematisch in einer Seitenansicht das Detail C nach Fig. 2,
- Fig. 5: schematisch den Schnitt A-A nach Fig. 3,
- Fig. 6: schematisch den Schnitt D-D nach Fig. 5,
- Fig. 7: schematisch das Detail E nach Fig. 5,
- Fig. 8: schematisch den Schnitt B-B nach Fig. 2,
- Fig. 9: schematisch in einer Perspektivansicht eine Ausführungsform eines Verlängerungsteils einer Kernverlängerung,
- Fig. 10: schematisch in einer anderen Perspektivansicht die Ausführungsform nach Fig. 9,
- Fig. 11: schematisch in einer Seitenansicht die Ausführungsform nach Fig. 9,
- Fig. 12: schematisch in einer Vorderansicht die Ausführungsform nach Fig. 9,
- Fig. 13: schematisch den Schnitt A-A nach Fig. 12,
- Fig. 14: schematisch in einer Rückansicht die Ausführungsform nach Fig. 9,
- Fig. 15: schematisch in einer Perspektivansicht eine Ausführungsform eines Druckstifthalters,
- Fig. 16: schematisch in einer Seitenansicht die Ausführungsform nach Fig. 15,
- Fig. 17: schematisch den Schnitt A-A nach Fig. 16,
- Fig. 18: schematisch eine Draufsicht auf die Ausführungsform nach Fig. 15,
- Fig. 19: schematisch in einer Perspektivansicht eine Ausführungsform eines Druckstiftes,
- Fig. 20: schematisch in einer Seitenansicht die Ausführungsform nach Fig. 19,
- Fig. 21: schematisch den Schnitt A-A nach Fig. 20,
- Fig. 22: schematisch in einer Draufsicht die Ausführungsform nach Fig. 19,
- Fig. 23: schematisch in einer Seitenansicht eine Ausführungsform eines Sperrbolzens,
- Fig. 24: schematisch den Schnitt A-A nach Fig. 23,
- Fig. 25: schematisch in einer Perspektivansicht eine Ausführungsform eines Zylindergehäuses,
- Fig. 26: schematisch in einer Seitenansicht die Ausführungsform nach Fig. 25,
- Fig. 27: schematisch den Schnitt A-A nach Fig. 26,
- Fig. 28: schematisch das Detail C nach Fig. 27,
- Fig. 29: schematisch eine Vorderansicht der Ausführung nach Fig. 26 und

Die Fig. 1 bis 30 zeigen in unterschiedlichen Ansichten und Detailierungsgraden eine Ausführungsform eines Anti-Snap-Schließzylinders 100 bzw. deren Bestandteile oder Bauteile. Die Ausführungsform wird im Folgenden beschrieben.

Fig. 1 bis 8 zeigen ein Ausführungsbeispiel eines Anti-Snap-Schließzylinders 100 in verschiedenen Darstellungen. Fig. 1 zeigt dabei schematisch in einer Perspektivansicht die Ausführungsform des Anti-Snap-Schließzylinders 100. Der Schließzylinder 100 ist als Doppelschließzylinder 100a ausgebildet. Dabei ist ein Schließzylinderabschnitt einer Innenseite I zugewandt und ein Schließzylinderabschnitt einer Außenseite A zugewandt. Eine Grenzlinie bzw. Grenzebene zwischen Innenseite I und Außenseite A bildet die durch den maximalen Querschnitt der Stulpschraubenbohrung 6 radial bzw. senkrecht zu der axialen Achse Z (siehe Fig. 2) verlaufende Ebene M (siehe insbesondere Fig. 2). In die Stulpschraubenbohrung 6 wird die Stulpschraube 7, die in Fig. 1 nur schematisch durch das Bezugszeichen 7 angedeutet ist, eingesetzt. Die (Mittel-)Ebene M kennzeichnet so den schwächsten Querschnitt des Schließzylinders ohne entsprechende weitere Sollbruchstellen. In der in Fig. 1 dargestellten Ausführungsform ist der äußere Schließzylinderabschnitt in axiale Richtung etwa gleich groß wie der innere Schließzylinderabschnitt. Der Doppelschließzylinder 100a ist genauer als Profil-Doppelzylinder ausgebildet und weist ein Zylindergehäuse 2 auf. Das Zylindergehäuse 2 setzt sich aus je einer eine Zylinderöffnung 3 ausweisenden, im Querschnitt kreisförmigen Zylinderwand 4 und einem von dieser radial materialeinheitlich ausgehenden Stegabschnitt 5 zusammen (siehe hierzu insbesondere Fig. 25). In jeder Zylinderöffnung 3 ist ein Zylinderkern oder Schließkern 8, genauer eine Schließkerneinheit 8a angeordnet, die beispielsweise mittels eines Klemmrings axial fixiert ist. Die Zylinderwand 4 formt mit ihrer Innenwand eine Kernbohrung, in welche die jeweilige Schließkerneinheit 8a eingesetzt ist.

Im Schließkern 8 ist ein radial eingeschnittener Schlüsselkanal - in den Fig. mit Bezugszeichen 9 angedeutet - eingearbeitet, der zur einen Seite des Schließkerns 8 hin offen ist und mit einer Längsmittelebene des Stegabschnittes 5 fluchtet (siehe insbesondere Fig. 5). In bekannter Weise nimmt der Schließkern 8 zumindest zweigeteilte Zuhalteelemente, Zuhaltungsstifte, Zuhaltestifte, Kernstifte und/oder Gehäusestifte (hier nicht dargestellt) auf, die von schlüsselschaftseitigen oder schlüsselbrustseitigen Vertiefungen eines Schlüssels (hier ebenfalls nicht dargestellt) eingeordnet werden. Die Gehäusestifte wirken in bekannter Weise mit den korrespondierenden Druckfedern und Kernstiften zusammen. Die kernseitigen Enden der in Richtung des Schlüsselkanals 9 abgefederten Zuhaltungsstifte ragen dabei anschlagbegrenzt in den Schlüsselkanal 9 hinein. Solche Zuhaltungsstifte sind jedoch bekannt, sodass nicht näher darauf eingegangen wird. Um die Drehachse Z der Zylinderwand 4, ist in einer Ausnehmung oder einem Durchbruch oder einer Schließhebelnut 42 eine Schließeinheit mit einem Schließhebel 41 aufgenommen. Diese wird bei Drehen eines zu dem Schließprofil passenden Schlüssels, das heißt mit einem Schlüssel mit korrespondierendem Schlüsselprofil und zu den Zuhaltungsstiften passenden schlüsselschaftseitigen oder schlüsselbrustseitigen Vertiefungen, um die Drehachse Z gedreht und realisiert so eine Schließfunktion des jeweiligen Schließzylinders 100, die allgemein bekannt ist. Der Schlüssel weist u.a. einen Schlüsselschaft und/oder eine Schlüsselbrust auf, an welchem das Schlüsselprofil und beispielsweise in Wendeschlüssel-Ausführungsformen Permutations-Bohrmulden oder -Einschnitte ausgebildet sind. Die Nut 42 befindet sich sowohl links als auch rechts der Mittelebene M und schwächt damit zusammen mit der Stulpschraubenbohrung 6 den Materialquerschnitt des
- Fig. 30: schematisch das Detail B nach Fig. 26.

Zylindergehäuses 2 in der Mittelebene M. Damit bei einem Snapping-Versuch das Zylindergehäuse 2 nicht in dem Bereich der Stulpschraubenbohrung 6 in der Mittelebene M bricht, ist eine Sollbruchstelle 80, genauer eine vorverlagerte Sollbruchstelle 80 vorgesehen. Die Sollbruchstelle 80 ist hier als Schlitz 81 vorgesehen, der sich radial von der Zylinderwand 4 in den Steg 5 erstreckt, ohne den Steg 5 dabei ganz zu (durch-)trennen. Die dargestellte Schließeinheit weist einen Schließhebel 41 auf. Die Nut 42 ist mit einer axialen Querschnittsveränderung in radiale Richtung ausgeführt. Zwischen Sollbruchstelle 80 und Schließhebel 41 ist eine Kernverlängerung 60 vorgesehen, welche zusammen mit der Kerneinheit 8a einen verlängerten Schließkern ausbildet. Die Kernverlängerung 60, genauer der Verlängerungsteil 65, weist eine Sperrbolzenaufnahme 93i auf, in welche Sperrbolzen 93 des Sperrmechanismus 90 aufgenommen sind. Weiter weist das Gehäuse 2 koaxial zu den Sperrbolzenaufnahmen 93i der Kernverlängerung 60 gehäuseseitige Sperrbolzenaufnahmen 93k auf, in welche über die Sperrbolzenaufnahme 93i herausragenden Sperrbolzen 93 zum Sperren eingreifen können.

Wie in Fig. 2 oder detaillierter in Fig. 30 dargestellt, ist die Nut 42 in der Ansicht etwa L-förmig ausgebildet. Dabei bildet die Nut 42 an einem radial entfernteren Abschnitt zu der Drehachse Z ein größeres Abmaß in axiale Richtung Z auf, als ein radial näherer Abschnitt.

In das Zylindergehäuse 2 wird in axiale Richtung (Z-Richtung) der Schließkern 8 bzw. die Schließkerneinheit 8a gesteckt. Der Schließkern 8 bzw. die Schließkerneinheit 8a, im Folgenden mit Schließkern 8, 8a abgekürzt, ist hier als verlängerter Schließkern 8 ausgebildet. Hierzu weist der verlängerte Schließkern 8 neben dem eigentlichen Schließkern 8, 8a oder der Schließkerneinheit 8a die Kernverlängerung 60 auf. Die Kernverlängerung 60 umfasst ein Druckstück 61, umfassend einen Druckstift 63 und einen Druckstifthalter 62, und ein Verlängerungsteil 65. Das Druckstück 61 wird an dem Verlängerungsteil 65 aufgenommen. Die Aufnahme kann formschlüssig zur Übertragung eines Drehmoments erfolgen. Entsprechend ist das Druckstück 61 in einer Ausführungsform nicht-rotationssymmetrisch ausgebildet. Insbesondere kann die Aufnahme somit drehfest an diesem erfolgen. An dem Schließkern 8, 8a zugewandten Ende weist das Verlängerungsteil 65 Eingriffsmittel 77 für eine drehfeste Verbindung mit korrespondierenden Eingriffsmitteln 77 des Schließkerns 8, 8a auf. Axial sind Verlängerungsteil 65 und Schließkern 8, 8a lose verbunden (hier nicht detaillierter dargestellt). Verlängerungsteil 65 und Schließkern 8, 8a sind so axial gekoppelt. Der innenseitige Schließkern 8 weist in dem dargestellten Ausführungsbeispiel keine Kernverlängerung 60 auf. Der verlängerte Schließkern 8 sitzt innerhalb der Zylinderöffnung 3, an der Außenseite des Doppelschließzylinders 100a. Weiter sind die Eingriffsmittel 77 für eine Drehmomentübertragung dargestellt (siehe z.B. Fig. 9). Diese sind hier als Ausnehmung an der Schließkerneinheit 8 bzw. als Anformung an dem Verlängerungsteil 65 ausgeführt. Zur Realisierung eines Sperrmechanismus 90 sind sich in radiale Richtung erstreckende Sperraufnahmen 93i, 93k vorgesehen. Zudem ist die Kopplungs- oder Kupplungsmechanik K dargestellt.

Der Durchbruch bzw. die Nut 42 weist radial weg von der Drehachse Z ein größeres Abmaß in Z-Richtung auf, sodass sich hier eine L-Form in der Seitenansicht ergibt. Radial über dem in Z-Richtung abragenden Schenkel der L-Form ist der Sperrmechanismus 90 vorgesehen (siehe z.B. Fig. 26, 25). In Richtung Außenseite A befindet sich axial versetzt dazu die als Schlitz 81 ausgebildete (vorverlagerte) Sollbruchstelle 80. Bei einem Abbrechen des äußeren Zylinderabschnitts A verbleibt die Kernverlängerung 60 in ihrer Position, wobei der Sperrmechanismus 90, genauer die Sperrbolzen 93 aus der Sperraufnahme 93i des Verlängerungsteils 65 in die Sperraufnahme 93k des Gehäuses 2 eingreift/eingreifen.

Neben dem Sperrmechanismus 90, hier dargestellt durch die Sperraufnahmen 93i, 93k, ist ein Zylinderstift bei 94 vorgesehen. Der Zylinderstift 94 dient hier als zusätzliches Bohrschutzsegment zwischen Sollbruchstelle 80 und Sperrmechanismus 90.

Fig. 6 zeigt schematisch den Anti-Snap-Schließzylinder 100 bzw. in einer geschnittenen Ansicht. Insbesondere ist in der Schnittansicht der Sperrmechanismus 90 deutlich zu erkennen. Dieser umfasst in der dargestellten Figur die Sperrbolzen 93, welcher durch eine Druckfeder (hier nicht dargestellt) nach außen drängend druckbeaufschlagt sind. Druckfeder und Sperrbolzen 93 werden von der Sperrbolzenaufnahme 62d des Druckstifthalters 62 im nicht-sperrenden, betriebsbereiten Zustand in vorgespannter Position gehalten (siehe auch Fig. 15 bis 18). Die Anordnung ist so ausgebildet, dass die Sperrbolzen 93 im sperrenden Zustand durch die Sperraufnahme 93i der Kernverlängerung 60 in die Sperraufnahme 93k des Zylindergehäuses 2 gedrückt werden und dort hineinragen, vorzugsweise dort hintergreifen oder eingreifen. In dem Verlängerungsteil 65 der Kernverlängerung 60 sind entsprechende Sperraufnahmen 91 (oder auch Sperrausnehmung) zur Aufnahme der Sperrbolzen 93 vorgesehen. Die Sperraufnahmen 93i, 93k sind gleich orientiert (radial) wie die Sperrbolzen 93 ausgebildet. Dabei ist die jeweilige Sperraufnahme 93i, 93k so ausgebildet, dass der jeweilige Sperrbolzen 93 durch bzw. in die Sperraufnahme 93i, 93k einfahren oder eingreifen kann, wenn die Sperraufnahme 93i, 93k und Sperrbolzen 93 in etwa koaxial zueinander angeordnet sind.

Bei einem Snapping-Versuch werden die an die Kernverlängerung 60 mit dem Verlängerungsteil 65 angrenzenden Bauteile, insbesondere der angrenzende Schließkern 8a nach außen A bewegt. Als Folge davon wird der Druckstifthalter 62 von dem Druckstift 63 weg bewegt. Der Druckstift 63 verbleibt im Wesentlichen in seiner vorherigen Position. Durch das Wegbewegen des Druckstifthalters 62, in dem die Sperrbolzenaufnahme 62d vorgesehen ist, werden die Sperrbolzen 93 freigegeben und können durch die jeweilige Sperraufnahme 93i in die jeweilige in Verlängerung liegende Sperraufnahme 93k bewegt werden, sodass eine weitere Bewegung des Verlängerungsteils 65 aufgrund des Eingriffs der Sperrbolzen 93 blockiert ist. Seitlich bzw. axial neben dem Sperrmechanismus 90 in Richtung außen A ist der als Bohrschutz dienender Zylinderstift 94 vorgesehen. Daraus ergibt sich von außen A nach innen I betrachtet folgende Bauteilanordnung: Schließkerneinheit 8a - Kernverlängerung 60 - Sperrmechanismus 90 - Kupplungsmechanik/Schließhebel. In Richtung innen I ist an den Sperrmechanismus 90 der Schließhebel 41 mit der weiteren Schließzylinder 100-Mechanik oder Kupplungsmechanik K angeordnet. Die grundsätzliche Ausbildung des Sperrmechanismus 90 ist bei einem gestuften Schließhebel 41 ähnlich wie bei einem nichtgestuften Schließhebel 41 ausgebildet.

Fig. 9 bis 14 zeigen eine Ausführungsform eines Verlängerungsteils 65 einer Kernverlängerung 60. Fig. 9 zeigt schematisch in einer Perspektivansicht die Ausführungsform des Verlängerungsteils 65 der Kernverlängerung 60. Fig. 10 zeigt schematisch in einer anderen Perspektivansicht die Ausführungsform nach Fig. 9. Fig. 11 zeigt schematisch in einer Seitenansicht die Ausführungsform nach Fig. 9. Fig. 12 zeigt schematisch in einer Vorderansicht die Ausführungsform nach Fig. 9. Fig. 13 zeigt schematisch den Schnitt A-A nach Fig. 12. Fig. 14 zeigt schematisch in einer Rückansicht die Ausführungsform nach Fig. 9. Die Kernverlängerung 60 ist im Wesentlichen als ein zylindrischer Grundkörper 67 ausgebildet und umfasst den oder das Verlängerungsteil 65 und das Druckstück 61 bzw. den Druckstift 63 und den Druckstifthalter 62 (siehe auch Fig. 15-22). Der oder das Verlängerungsteil 65 weist eine sich in axiale Richtung erstreckende Druckstückaufnahme 66 auf. In die Druckstückaufnahme 66 wird das Druckstück 61 mit dem Druckstift 63 und dem Druckstifthalter 62 aufgenommen. Die Druckstückaufnahme 66 ist komplementär zu der Außenkontur des Druckstifthalters 62 ausgebildet, hier als geschlitzte zylindrische Bohrung 66a, mit einem zylindrischen Abschnitt 66b und einem die Wandung der zylindrischen Bohrung durchragenden Schlitz 66c. Axial abragend von dem Grundkörper 67 sind Wandungen 68 ausgebildet, welche als Koppelelemente für eine Kopplung mit einer axial anschließenden Kopplungsmechanik K ausgebildet sind. Die Koppelelemente sind für eine Drehmomentübertragung ausgebildet. An der gegenüberliegenden Seite des Grundkörpers 67 sind Eingriffsmittel 77, hier in Form einer Anformung 69, vorgesehen. Diese sind zum Eingriff mit korrespondierenden Eingriffsmitteln 77 des Schließkerns 8 ausgebildet, sodass sich über einen Eingriff der Eingriffsmittel 77 ein Drehmomentvon Schließkern 8 auf die Kernverlängerung 60 bzw. den Verlängerungsteil 65 übertragen lässt.

Wie aus den Fig. 9 bis 14 weiter zu entnehmen ist, ist der zylindrische Abschnitt 66b der Bohrung exzentrisch ausgebildet. Radial an dem Grundkörper 67 sind mehrere als Durchgangsbohrungen ausgeführte Sperrausnehmungen, Sperraufnahmen oder Sperrstiftaufnahmen 93i vorgesehen. Durch diese kann bei Auslösung des Sperrmechanismus 90 der jeweilige Sperrstift oder Sperrbolzen 93 bewegt werden, zum Beispiel bis zu einem Eingriff in die gehäuseseitigen Sperraufnahmen 93k. Die Sperraufnahmen 93i, 93k sind zueinander fluchtend bzw. (kon-)zentrisch angeordnet.

Fig. 15 bis 18 zeigen eine Ausführungsform eines Druckstifthalters 62 eines mehrteiligen Druckstücks 61. Fig. 15 zeigt schematisch in einer Perspektivansicht eine Ausführungsform des Druckstifthalters 62. Fig. 16 zeigt schematisch in einer Seitenansicht den Druckstifthalter 62. Fig. 17 zeigt schematisch den Schnitt A-A nach Fig. 16. Fig. 18 zeigt schematisch eine Draufsicht auf den Druckstifthalter 62. Der Druckstifthalter 62 weist einen hohlzylindrischen Basisabschnitt 62a mit einer als zylindrische Sackbohrung 62c ausgebildeten Druckstiftaufnahme 62c' auf. Radial abragend von dem hohlzylindrischen Basisabschnitt 62a ist ein Vorsprung 62b vorgesehen. Der Vorsprung 62b erstreckt sich über die gesamte Länge des Basisabschnitts 62a. Etwa gegenüber des Vorsprungs 62b ist ein Sperrbolzenaufnahme 62d vorgesehen. Die Sperrbolzenaufnahme 62d ist als Nut 62e ausgeführt. Dabei ist die Nut 62e in der die zylindrische Sackbohrung 62c umgebenden Wandung ausgebildet, sodass seitlich je eine Nutflanke 62f gebildet ist. Die Sperrbolzenaufnahme 62d ist zum Halten von Sperrbolzen 93 vorgesehen. Die Nut 62e erstreckt sich über die gesamte Länge des Druckstifthalters 62. Dabei weist die Nut 62e eine konstante Nutbreite und eine konstante Nuttiefe auf. Die Sackbohrung 62c erstreckt sich etwa über drei Viertel der Länge des Druckstifthalters 62.

Die Fig. 19 bis 22 zeigen eine Ausführungsform eines Druckstiftes 63 des Druckstücks 61. Fig. 19 zeigt schematisch in einer Perspektivansicht eine Ausführungsform des Druckstiftes 63. Fig. 20 zeigt schematisch in einer Seitenansicht die Ausführungsform nach Fig. 19. Fig. 21 zeigt schematisch den Schnitt A-A nach Fig. 20. Fig. 22 zeigt schematisch in einer Draufsicht die Ausführungsform nach Fig. 19. Der Druckstift 63 weist einen zu der als Sacklochbohrung 62c ausgebildeten Druckstiftaufnahme 62c' korrespondierenden bzw. komplementären zylindrischen Schaftabschnitt 63c auf. Mit dem Schaftabschnitt 63c wird der Druckstift 63 in der Sackbohrung 62c aufgenommen. Dabei sind Schaftabschnitt 63c und Sacklochbohrung 62c so bemessen, dass bei aufgenommenem Druckstift 63 eine Spielpassung oder eine leichtgängige Passung vorgesehen ist, sodass sich der Druckstift 63 aus der Druckstiftaufnahme 62c' herausbewegen kann. In axiale Richtung an den zylindrischen Schaftabschnitt 63c anschließend ist ein Druckstiftkopf 63a vorgesehen. Der Druckstiftkopf 63a weist einen größeren Außendurchmesser als der Schaftabschnitt 63c auf und kann so als Anschlag dienen. Der Druckstiftkopf 63a weist einen gefasten Abschnitt 63d und einen zylindrischen Abschnitt 63e auf. Der gefaste Abschnitt 63d befindet sich zwischen den beiden endseitigen Abschnitt63e und Schaftabschnitt 63c. Der Schaftabschnitt 63c ist in der dargestellten Ausführungsform ebenfalls hohlzylindrisch ausgebildet und weist eine entsprechende zylindrische Sacklochbohrung 63b auf. Diese erstreckt sich etwa über drei Viertel der Länge des Schaftabschnitts 63c.

Fig. 23 und 24 zeigen eine Ausführungsform der Sperrbolzen 93. Fig. 23 zeigt schematisch in einer Seitenansicht eine Ausführungsform des Sperrbolzens 93. Fig. 24 zeigt schematisch den Schnitt A-A nach Fig. 23. Zur Realisierung des Sperrmechanismus sind zwei Sperrbolzen 93 vorgesehen. Die Sperrbolzen 93 sind rotationssymmetrisch um ihre axiale Richtung ausgebildet. Dabei sind die Sperrbolzen 93 im eingebauten, betriebsbereiten Zustand in gegenüberliegende Richtungen orientiert und weisen jeweils mit ihrem Basisabschnitt 93a zueinander. Die mit ihren Basisabschnitten 93a zueinander weisenden Sperrbolzen 93 werden im betriebsbereiten Zustand mit einer Feder-Speicher-Einheit, vorzugsweise einer Druckfeder, gegeneinander vorgespannt. Hierzu müssen die Sperrbolzen 93 gehalten werden. Dies erfolgt über die Sperrbolzenaufnahme 62d des Druckstifthalters 62 innerhalb der Druckstückaufnahme 66 des Verlängerungsteils 65 der Kernverlängerung 60. Damit die Sperrbolzen 93 gehalten werden können, ist eine umlaufende Nut 93d in dem Basisabschnitt 93a vorgesehen. In diese Nut 93d greifen die Nutflanken 62f des Druckstifthalters 62. Entsprechend müssen die Breiten der Nuten 93d und 62e aufeinander abgestimmt sein. Der jeweilige Basisabschnitt 93a weist eine Feder-Speicher-Aufnahme 93c auf. Diese ist als innenliegende Bohrung oder Ausnehmung 93k ausgebildet. An den Basisabschnitt 93a angrenzend ist ein Kopfabschnitt 93e ausgebildet. Dieser weist einen zylindrischen Abschnitt 93f mit einem kleineren Durchmesser und daran anschließend einen gefasten Abschnitt 93g mit einem größeren Durchmesser auf.

Fig. 25 bis 30 zeigen eine Ausführungsform des Zylindergehäuses 2. Fig. 25 zeigt schematisch in einer Perspektivansicht eine Ausführungsform des Zylindergehäuses 2. Fig. 26 zeigt schematisch in einer Seitenansicht die Ausführungsform nach Fig. 25. Fig. 27 zeigt schematisch den Schnitt A-A nach Fig. 26. Fig. 28 zeigt schematisch das Detail C nach Fig. 27. Fig. 29 zeigt schematisch eine Vorderansicht der Ausführung nach Fig. 26. Fig. 30 zeigt schematisch das Detail B nach Fig. 26. Hier ist deutlich die Ausbildung der Sollbruchstelle 80 als Schlitz 81 in dem Gehäuse 2 zu erkennen. In Richtung Innenseite I dahinterliegend ist der Gehäuseabschnitt mit den Sperraufnahmen 93k dargestellt. Daran weiter in Richtung Innenseite I schließt die Nut 42 an. Unterhalb der Nut 42 ist die Stulpschraubenbohrung 6 dargestellt. Die Sperraufnahmen 93k sind paarweise unterschiedlich ausgeführt. So sind die in Fig. 27 in 3- Uhr und entsprechend in 9-Uhr-Position dargestellten Sperraufnahmen 93k als gestufte Durchgangsbohrung ausgeführt. Die in 12-Uhr und 6-Uhr Position angeordneten Sperraufnahmen 93k sind als zylindrische Durchgangsbohrung ausgeführt.

Es versteht sich, dass die vorstehend genannten Merkmale der Erfindung nicht nur in der jeweils angegebenen Kombination, sondern auch in anderen Kombinationen oder in Alleinstellung verwendbar sind, ohne den Rahmen der Erfindung zu verlassen.

### Bezugszeichenliste

- 2: Zylindergehäuse
- 3: Zylinderöffnung
- 4: Zylinderwand
- 5: Stegabschnitt
- 6: Stulpschraubenbohrung
- 7: Stulpschraube
- 8: Zylinderkern, Schließkern (verlängert)
- 8a: Schließkerneinheit
- 9: Schlüsselkanal
- 17: Durchgangsöffnung
- 41: Schließhebel
- 42: Schließhebelnut
- 60: Kernverlängerung
- 61: Druckstück
- 62: Druckstifthalter
- 62a: Basisabschnitt
- 62b: Vorsprung
- 62c: Sackbohrung
- 62c': Druckstiftaufnahme
- 62d: Sperrbolzenaufnahme (Druckstifthalter)
- 62e: Nut
- 62f: Nutflanke
- 63: Druckstift
- 63a: Druckstiftkopf
- 63b: Sacklochbohrung
- 63c: Schaftabschnitt
- 63d: gefaster Abschnitt
- 63e: zylindrischer Abschnitt
- 65: Verlängerungsteil (Kernverlängerung)
- 66: Druckstückaufnahme
- 66a: geschlitzte, zylindrische Bohrung
- 66b: zylindrischer Abschnitt
- 66c: Schlitz
- 67: Grundkörper
- 68: Wandung
- 69: Anformung
- 77: Eingriffsmittel
- 80: Sollbruchstelle (Gehäuse)
- 81: Schlitz
- 90: Sperrmechanismus
- 93: Sperrbolzen
- 93a: Basisabschnitt
- 93c: Feder-Speicher-Aufnahme
- 93d: Nut
- 93e: Kopfabschnitt
- 93f: zylindrischer Abschnitt
- 93g: gefaster Abschnitt
- 93h: Bohrung, Ausnehmung (innenliegend)
- 93i: Sperrbolzenaufnahme, Sperraufnahme (Kernverlängerung)
- 93k: Sperrbolzenaufnahme, Sperraufnahme (Zylindergehäuse)
- 94: Zylinderstift
- 100: Schließzylinder
- 100a: Doppelschließzylinder
- A: Außenseite, außen
- I: Innenseite, innen
- K: Kopplung(-smechanik), Kupplung(-smechanik)
- M: (Mittel-)Ebene
- Z: axiale Achse, Drehachse

## Patentansprüche

1. Kernverlängerung (60) für einen Schließkern (8) eines Schließzylinders (100), welches sich im Wesentlichen in eine axiale Richtung (Z) erstreckt, um einen Schließkern (8) axial zu verlängern, **dadurch gekennzeichnet, dass** die Kernverlängerung (60) mehrteilig ausgebildet ist und mindestens ein Verlängerungsteil (65) und mindestens ein daran in axiale Richtung (Z) einliegendes Druckstück (61) umfasst, welches sich im Wesentlichen in eine axiale Richtung (Z) erstreckt, wobei das Druckstück (61) mehrteilig ausgebildet ist und mindestens einen Druckstift (63) und einen Druckstifthalter (62) umfasst, wobei der Druckstifthalter (62) eine Druckstiftaufnahme (62c') zur zumindest teilweisen Aufnahme und/oder Führung des Druckstifts (63) aufweist, wobei der Druckstifthalter (62) eine Sperrbolzenaufnahme (62d) aufweist, um mindestens zwei Sperrbolzen (93) zu halten, wobei der in dem Druckstifthalter (62) aufgenommene Druckstift (63) in dem Druckstück (61) durch eine Feder-Speicher-Einheit federvorgespannt ist, sodass beim Entspannen der Feder-Speicher-Einheit der Druckstift (63) aus dem Druckstifthalter (62) zumindest teilweise herausgedrängt wird, wobei die Sperrbolzenaufnahme (62d) mittels einer Nut ausgebildet ist, wobei in der Nut Teile der Sperrbolzen (93) vorgesehen sind, wobei die Sperrbolzen (93) mittels einer Feder-Speicher-Einheit gegeneinander vorgespannt sind, wobei im nicht-sperrenden, betriebsbereiten Zustand die Sperrbolzen vorgespannt durch die Sperrbolzenaufnahme (62d) gehalten sind, indem die Feder-Speicher-Einheit zwischen den Sperrbolzen (93) angeordnet ist.

2. Kernverlängerung (60) nach Anspruch 1, **dadurch gekennzeichnet, dass** das Verlängerungsteil (65) eine Druckstückaufnahme (66) zur Aufnahme des Druckstücks (61) aufweist, in welche das Druckstück (61) zumindest teilweise aufgenommen und/oder aufnehmbar ist, um ein Zusammenwirken von Druckstück (61) und Verlängerungsteil (65) zu realisieren.

3. Kernverlängerung (60) nach einem der vorherigen Ansprüche 1 oder 2, **dadurch gekennzeichnet, dass**
das Verlängerungsteil (65) mindestens eine sich quer zu der axialen Richtung (Z) erstreckende Sperraufnahme (93i) zum Zusammenwirken mit einem Sperrmechanismus (90) aufweist.

4. Verlängerter Schließkern (8) für einen Schließzylinder (100) eines Zylinderschlosses, umfassend mindestens eine Schließkerneinheit (8a) und mindestens eine Kernverlängerung (60), wobei die Schließkerneinheit (8a) mit der Kernverlängerung (60) in axiale Richtung (Z) lose verbunden, ist, wobei die Kernverlängerung (60) als eine Kernverlängerung (60) nach einem der vorherigen Ansprüche 1 bis 3 ausgebildet ist.

5. Sperrmechanismus (90) für einen Anti-Snap-Schließzylinder (100), welcher bei einem axialen Bewegen eines Schließkerns (8), genauer bei einem Schließkern-Herausziehversuch oder Zylinder-Abbruchversuch, eine Kernverlängerung (60) nach einem der vorherigen Ansprüche 1 bis 3 in einem Zylindergehäuse (2) sperrt, **dadurch gekennzeichnet, dass** der Sperrmechanismus (90) als zweistufiger Sperrmechanismus (90) ausgebildet ist mit einem Druckstück (61) als erste Stufe und mit mindestens zwei zueinander auseinanderbewegbaren Sperrbolzen (93), als zweite Stufe, wobei das Druckstück (61) ein Auseinanderbewegen der Sperrbolzen (93) sperrt oder freigibt, wobei sich das Druckstück (61) im Wesentlichen in eine axiale Richtung (Z) erstreckt, wobei das Druckstück (61) mehrteilig ausgebildet ist und mindestens einen Druckstift (63) und einen Druckstifthalter (62) umfasst.

6. Sperrmechanismus (90) nach Anspruch 5, **dadurch gekennzeichnet, dass** die Sperrbolzen (93) gegeneinander durch eine Feder-Speicher-Einheit vorgespannt sind und im nichtsperrenden Betriebsmodus über die Sperrbolzenaufnahme (62d) des Druckstücks (61), genauer des Druckstifthalters (62), zusammengehalten sind.

7. Anti-Snap-Schließzylinder (100) für ein Zylinderschloss, mit mindestens einem Schließkern (8) und einem Zylindergehäuse (2), in dem der Schließkern (8) aufgenommen ist, wobei das Zylindergehäuse (2) mindestens eine vorverlagerte Sollbruchstelle (80) aufweist, **dadurch gekennzeichnet, dass**
ein Sperrmechanismus (90) nach Anspruch 5 oder 6 vorgesehen ist, welcher bei einem axialen Bewegen des Schließkerns (8), genauer bei einem Schließkern-Herausziehversuch oder Zylinder-Abbruchversuch, die Kernverlängerung (60) gegen ein axiales Herausbewegen in dem Zylindergehäuse (2) sperrt.

8. Anti-Snap-Schließzylinder (100) nach Anspruch 7, **dadurch gekennzeichnet, dass**
der Schließkern (8) als verlängerter Schließkern (8) nach Anspruch 4 ausgebildet ist.

9. Anti-Snap-Schließzylinder (100) nach Anspruch 7 oder 8, **dadurch gekennzeichnet, dass**
die Kernverlängerung (60) als Kernverlängerung (60) nach einem der vorherigen Ansprüche 1 bis 3 ausgebildet ist.

10. Anti-Snap-Schließzylinder (100) nach einem der vorherigen Ansprüche 7 bis 9, **dadurch gekennzeichnet, dass**
das Zylindergehäuse (2) eine Schließhebelnut (42) für einen um eine Drehachse (Z) drehbaren Schließhebel (41) aufweist, wobei der Schließhebel (41) und/oder die Schließhebelnut (42) einen Absatz aufweist, sodass die Nut (42) und/oder der Hebel (41) in axiale Richtung (Z) unterschiedliche Abmaße aufweist.

11. Anti-Snap-Schließzylinder (100) nach einem der vorherigen Ansprüche 7 bis 10, **dadurch gekennzeichnet, dass**
ein erster Absatzabschnitt mit einem kleineren axialen Abmaß näher an der Drehachse (Z) des Schließkerns (8) angeordnet ist, als ein Absatzabschnitt mit einem größeren axialen Abmaß und der Sperrmechanismus (90) in dem Schließzylinder (100) in radialer Richtung über dem Absatzabschnitt mit dem größeren axialen Abmaß und/oder neben dem Absatzabschnitt mit dem kleineren axialen Abmaß angeordnet ist.

12. Anti-Snap-Schließzylinder (100) nach einem der vorherigen Ansprüche 7 bis 11, **dadurch gekennzeichnet, dass**
der Anti-Snap-Schließzylinder (100) als Doppel-Schließzylinder (100a) mit einem äußeren (A) Schließzylinderabschnitt und einem inneren (I) Schließzylinderabschnitt ausgebildet ist.

13. Schließvorrichtung (100), umfassend mindestens einen Schlüssel und mindestens einen dazu korrespondierenden Schließkern (8) und/oder einen dazu korrespondierenden Schließzylinder (100), **dadurch gekennzeichnet, dass** der Schließkern (8) als verlängerter Schließkern (8) nach Anspruch 4 und/oder der Schließzylinder (100) nach einem Anti-Snap-Schließzylinder (100) nach einem der vorherigen Ansprüche 7 bis 12 ausgebildet ist/sind und der Schlüssel zu dem Anti-Snap-Schließzylinder (100) und/oder dem verlängerten Schließkern (8) korrespondiert und/oder diesem zugeordnet ist.

14. Verfahren zur Anti-Snap-Sicherung eines Schließzylinders nach einem der vorherigen Ansprüche 7 bis 12, wobei bei einem Snapping-Versuch, bei dem auf den äußeren (A) Schließzylinderabschnitt eine Querkraft aufgebracht wird, zunächst die vorverlagerte Sollbruchstelle (80) des Zylindergehäuses (2) und
nach Brechen der vorverlagerten Sollbruchstelle (80) der Sperrmechanismus (90) ausgelöst wird und in die Sperraufnahme (93k) eingreift, wobei der Sperrmechanismus (90) den Schritt Auseinanderbewegen von zwei Sperrbolzen (93) umfasst.

15. Verfahren nach Anspruch 14, **dadurch gekennzeichnet, dass** vor dem Schritt Auseinanderbewegen von zwei Sperrbolzen (93) der Schritt Auseinanderbewegen des Druckstiftes (63) und des Druckstifthalters (62) durchgeführt wird.

16. Verfahren zur Herstellung eines Anti-Snap-Schließzylinders (100) nach einem der vorherigen Ansprüche 7 bis 12, umfassend die Schritte:
Vorsehen einer vorverlagerten Sollbruchstelle (80) in dem Zylindergehäuse (2) und Vorsehen eines Sperrmechanismus (90), wobei zum Herstellen des Sperrmechanismus (90) ein Druckstift (63) und ein Druckstifthalter (62) in eine Richtung zueinander bewegbar vorgespannt werden und zwei Sperrbolzen (93) in eine andere Richtung dazu zueinander bewegbar vorgespannt werden und durch die vorgespannten Druckstift (63) und Druckstifthalter (62) in einer nichtsperrenden Betriebsposition gehalten und in einer sperrenden Freigabeposition freigegeben werden.

## Claims

1. Core extension (60) for a lock core (8) of a lock cylinder (100) that extends substantially in an axial direction (Z), for axially extending a lock core (8), **characterized in that** the core extension (60) is of multi-part design and comprises at least one extension part (65) and at least one pressure piece (61) which is located therein in an axial direction (Z) and which extends substantially in an axial direction (Z), wherein the pressure piece (61) is of multi-part design and comprises at least one pressure pin (63) and one pressure pin holder (62), wherein the pressure pin holder (62) has a pressure pin receptacle (62c') for at least partially accommodating and/or guiding the pressure pin (63), wherein the pressure pin holder (62) has a locking bolt receptacle (62d) for holding at least two locking bolts (93), wherein the pressure pin (63) accommodated in the pressure pin holder (62) is preloaded in the pressure piece (61) by a spring accumulator unit so that, when the pressure of the spring accumulator unit is released, the pressure pin (63) is at least partially pushed out of the pressure pin holder (62), wherein the locking bolt receptacle (62d) is formed by means of a groove, wherein parts of the locking bolts (93) are provided in the groove, wherein the locking bolts (93) are preloaded toward each other by means of a spring accumulator unit, wherein in the non-locking, readyto-operate state the locking bolts are held in a preloaded manner by the locking bolt receptacle (62d) by arranging the spring accumulator unit between the locking bolts (93).

2. Core extension (60) according to claim 1, **characterized in that** the extension part (65) has a pressure piece receptacle (66) for accommodating the pressure piece (61), in which the pressure piece (61) is and/or can be at least partially accommodated in order to bring about an interaction between the pressure piece (61) and the extension part (65).

3. Core extension (60) according to any one of the preceding claims 1 or 2, **characterized in that** the extension part (65) has at least one locking receptacle (93i), extending transversely to the axial direction (Z), for interacting with a locking mechanism (90).

4. Extended lock core (8) for a lock cylinder (100) of a cylinder lock, comprising at least one lock core unit (8a) and at least one core extension (60), wherein the lock core unit (8a) is loosely connected to the core extension (60) in the axial direction (Z), wherein the core extension (60) is designed as a core extension (60) according to any one of the preceding claims 1 to 3.

5. Locking mechanism (90) for an anti-snap lock cylinder (100), which in the event of an axial movement of a lock core (8), more precisely in the event of an attempt to pull out the lock core or an attempt to break off the cylinder, locks a core extension (60) according to any one of the preceding claims 1 to 3 in a cylinder housing (2), **characterized in that** the locking mechanism (90) is designed as a two-stage locking mechanism (90) with a pressure piece (61) as the first stage and with at least two locking bolts (93) that can be moved apart as the second stage, wherein the pressure piece (61) blocks or enables the moving-apart of the locking bolts (93), wherein the pressure piece (61) extends substantially in an axial direction (Z), wherein the pressure piece (61) is of multi-part design and comprises at least one pressure pin (63) and one pressure pin holder (62).

6. Locking mechanism (90) according to claim 5, **characterized in that** the locking bolts (93) are preloaded toward each other by a spring accumulator unit and in the non-locking operating mode are held together by way of the locking bolt receptacle (62d) of the pressure piece (61), more precisely of the pressure pin holder (62).

7. Anti-snap lock cylinder (100) for a cylinder lock, comprising at least one lock core (8) and a cylinder housing (2) in which the lock core (8) is accommodated, wherein the cylinder housing (2) has at least one forward predetermined breaking point (80), **characterized in that** a locking mechanism (90) according to claim 5 or 6 is provided, which in the event of an axial movement of the lock core (8), more precisely in the event of an attempt to pull out the lock core or an attempt to break off the cylinder, locks the core extension (60) to prevent any axial outward movement in the cylinder housing (2).

8. Anti-snap lock cylinder (100) according to claim 7, **characterized in that** the lock core (8) is designed as an extended lock core (8) according to claim 4.

9. Anti-snap lock cylinder (100) according to claim 7 or 8, **characterized in that** the core extension (60) is designed as a core extension (60) according to any one of the preceding claims 1 to 3.

10. Anti-snap lock cylinder (100) according to any one of the preceding claims 7 to 9, **characterized in that** the cylinder housing (2) has a locking lever groove (42) for a locking lever (41) which is rotatable about an axis of rotation (Z), wherein the locking lever (41) and/or the locking lever groove (42) has a shoulder, so that the groove (42) and/or the lever (41) has different dimensions in the axial direction (Z).

11. Anti-snap lock cylinder (100) according to any one of the preceding claims 7 to 10, **characterized in that** a first shoulder portion with a smaller axial dimension is arranged closer to the axis of rotation (Z) of the lock core (8) than a shoulder portion with a larger axial dimension, and the locking mechanism (90) is arranged in the lock cylinder (100) in the radial direction above the shoulder portion with the larger axial dimension and/or next to the shoulder portion with the smaller axial dimension.

12. Anti-snap lock cylinder (100) according to any one of the preceding claims 7 to 11, **characterized in that** the anti-snap lock cylinder (100) is designed as a double lock cylinder (100a) with an outer (A) lock cylinder portion and an inner (I) lock cylinder portion.

13. Lock device (100), comprising at least one key and at least one lock core (8) corresponding thereto and/or a lock cylinder (100) corresponding thereto, **characterized in that** the lock core (8) is designed as an extended lock core (8) according to claim 4 and/or the lock cylinder (100) is designed in the manner of an anti-snap lock cylinder (100) according to any one of the preceding claims 7 to 12 and the key corresponds and/or is assigned to the anti-snap lock cylinder (100) and/or to the extended lock core (8).

14. Method for the anti-snap protection of a lock cylinder according to any one of the preceding claims 7 to 12, wherein, in the event of an attempt at snapping, during which a transverse force is applied to the outer (A) lock cylinder portion, first the forward predetermined breaking point (80) of the cylinder housing (2) is triggered and, following breakage of the forward predetermined breaking point (80), the locking mechanism (90) is triggered and engages in the locking receptacle (93k), wherein the locking mechanism (90) comprises the step of moving apart two locking bolts (93).

15. Method according to claim 14, **characterized in that**, prior to the step of moving apart two locking bolts (93), the step of moving apart the pressure pin (63) and the pressure pin holder (62) is carried out.

16. Method for producing an anti-snap lock cylinder (100) according to any one of the preceding claims 7 to 12, comprising the steps:
providing a forward predetermined breaking point (80) in the cylinder housing (2), and providing a locking mechanism (90), wherein, in order to produce the locking mechanism (90), a pressure pin (63) and a pressure pin holder (62) are preloaded such as to be movable relative to each other in one direction and two locking bolts (93) are preloaded such as to be movable relative to each other in a different direction thereto and are held by the preloaded pressure pin (63) and pressure pin holder (62) in a non-locking operating position and are released in a locking released position.

## Revendications

1. Prolongement de noyau (60) pour un noyau de serrure (8) d'un cylindre de serrure (100), lequel s'étend essentiellement dans une direction axiale (Z) pour prolonger axialement un noyau de serrure (8), **caractérisé en ce que**
le prolongement de noyau (60) est conçu en plusieurs parties et comprend au moins une partie de prolongement (65) et au moins une pièce de pression (61) incluse contre celle-ci dans la direction axiale (Z), laquelle pièce de pression s'étend essentiellement dans une direction axiale (Z), dans lequel la pièce de pression (61) est conçue en plusieurs parties et comprend au moins une tige de pression (63) et un support de tige de pression (62), dans lequel le support de tige de pression (62) présente un logement de tige de pression (62c') pour au moins partiellement loger et/ou guider la tige de pression (63), dans lequel le support de tige de pression (62) présente un logement de goupille de blocage (62d) pour maintenir au moins deux goupilles de blocage (93), dans lequel la tige de pression (63) logée dans le support de tige de pression (62) est élastiquement précontraint dans la pièce de pression (61) par une unité de ressort accumulateur, de sorte que lors de la détente de l'unité de ressort accumulateur la tige de pression (63) soit au moins partiellement poussée vers l'extérieur depuis le support de tige de pression (62), dans lequel le logement de goupille de blocage (62d) est conçu au moyen d'une rainure, dans lequel des parties des goupilles de blocage (93) sont prévues dans la rainure, dans lequel les goupilles de blocage (93) sont mutuellement précontraintes au moyen d'une unité de ressort accumulateur, dans lequel à l'état opérationnel non bloquant les goupilles de blocage sont maintenues en précontrainte par le logement de goupille de blocage (62d) **en ce que** l'unité de ressort accumulateur est agencée entre les goupilles de blocage (93).

2. Prolongement de noyau (60) selon la revendication 1, **caractérisé en ce que**
la partie de prolongement (65) présente un logement de pièce de pression (66) pour loger la pièce de pression (61), dans lequel la pièce de pression (61) est et/ou peut au moins partiellement être logée pour réaliser une coopération de la pièce de pression (61) et de la partie de prolongement (65).

3. Prolongement de noyau (60) selon l'une des revendications précédentes 1 ou 2, **caractérisé en ce que**
la partie de prolongement (65) présente au moins un logement de blocage (93i) qui s'étend transversalement à la direction axiale (Z) pour coopérer avec un mécanisme de blocage (90).

4. Noyau de serrure (8) prolongé pour un cylindre de serrure (100) d'une serrure de cylindre, qui comprend au moins une unité de noyau de serrure (8a) et au moins un prolongement de noyau (60), dans lequel l'unité de noyau de serrure (8a) est reliée de manière lâche au prolongement de noyau (60) dans la direction axiale (Z), dans lequel le prolongement de noyau (60) est conçu en tant que prolongement de noyau (60) selon l'une des revendications précédentes 1 à 3.

5. Mécanisme de blocage (90) pour un cylindre de serrure anti-accroc (100), lequel lors d'un mouvement axial d'un noyau de serrure (8), plus exactement lors d'une tentative de retrait du noyau de serrure ou d'une tentative de rupture du cylindre, bloque un prolongement de noyau (60) selon l'une des revendications précédentes 1 à 3 dans un logement de cylindre (2), **caractérisé en ce que** le mécanisme de blocage (90) est conçu en tant que mécanisme de blocage (90) à deux niveaux avec une pièce de pression (61) en tant que premier niveau et avec au moins deux goupilles de blocage (93) qui peuvent être déplacées en s'écartant les unes des autres en tant que second niveau, dans lequel la pièce de pression (61) bloque ou libère un déplacement en s'écartant les unes des autres des goupilles de blocage (93), dans lequel la pièce de pression (61) s'étend essentiellement dans une direction axiale (Z), dans lequel la pièce de pression (61) est conçue en plusieurs parties et comprend au moins une tige de pression (63) et un support de tige de pression (62).

6. Mécanisme de blocage (90) selon la revendication 5, **caractérisé en ce que**
les goupilles de blocage (93) sont précontraintes les unes contre les autres par une unité de ressort accumulateur et en mode opérationnel non bloquant sont maintenues ensemble via le logement de goupille de blocage (62d) de la pièce de pression (61), plus exactement du support de tige de pression (62).

7. Cylindre de serrure anti-accroc (100) pour une serrure de cylindre, avec au moins un noyau de serrure (8) et un logement de cylindre (2) dans lequel est logé le noyau de serrure (8), dans lequel le logement de cylindre (2) présente au moins un point de rupture (80) décalé en amont, **caractérisé en ce que**
un mécanisme de blocage (90) selon la revendication 5 ou 6 est prévu, lequel lors d'un mouvement axial du noyau de serrure (8), plus exactement lors d'une tentative de retrait du noyau de serrure ou d'une tentative de rupture du cylindre, bloque le prolongement de noyau (60) dans le logement de cylindre (2) à l'encontre d'un déplacement axial vers l'extérieur.

8. Cylindre de serrure anti-accroc (100) selon la revendication 7, **caractérisé en ce que**
le noyau de serrure (8) est conçu en tant que noyau de serrure (8) prolongé selon la revendication 4.

9. Cylindre de serrure anti-accroc (100) selon la revendication 7 ou 8, **caractérisé en ce que**
le prolongement de noyau (60) est conçu en tant que prolongement de noyau (60) selon l'une des revendications précédentes 1 à 3.

10. Cylindre de serrure anti-accroc (100) selon l'une des revendications précédentes 7 à 9, **caractérisé en ce que**
le logement de cylindre (2) présente une rainure de levier de serrure (42) pour un levier de serrure (41) rotatif autour d'un axe de rotation (Z), dans lequel le levier de serrure (41) et/ou la rainure de levier de serrure (42) présente un épaulement, de sorte que la rainure (42) et/ou le levier (41) présente des dimensions différentes dans la direction axiale (Z).

11. Cylindre de serrure anti-accroc (100) selon l'une des revendications précédentes 7 à 10, **caractérisé en ce que**
une première section d'épaulement avec une dimension axiale plus petite est agencée plus près de l'axe de rotation (Z) du noyau de serrure (8) qu'une section d'épaulement avec une dimension axiale plus grande, et le mécanisme de blocage (90) dans le cylindre de serrure (100) est agencé dans la direction radiale par-dessus la section d'épaulement avec la dimension axiale plus grande et/ou à côté de la section d'épaulement avec la dimension axiale plus petite.

12. Cylindre de serrure anti-accroc (100) selon l'une des revendications précédentes 7 à 11, **caractérisé en ce que**
le cylindre de serrure anti-accroc (100) est conçu en tant que double cylindre de serrure (100a) avec une section de cylindre de serrure extérieure (A) et une section de cylindre de serrure intérieure (I).

13. Dispositif de serrure (100), qui comprend au moins une clé et au moins un noyau de serrure (8) qui correspond à celle-ci et/ou un cylindre de serrure (100) qui correspond à celle-ci, **caractérisé en ce que**
le noyau de serrure (8) est conçu en tant que noyau de serrure (8) prolongé selon la revendication 4 et/ou le cylindre de serrure (100) est conçu d'après un cylindre de serrure anti-accroc (100) selon l'une des revendications précédentes 7 à 12, et la clé correspond au cylindre de serrure anti-accroc (100) et/ou au noyau de serrure (8) prolongé et/ou leur est attribuée.

14. Procédé de sécurisation anti-accroc d'un cylindre de serrure selon l'une des revendications précédentes 7 à 12, dans lequel, lors d'une tentative d'arrachage où une force transversale est appliquée sur la section de cylindre de serrure extérieure (A), le point de rupture (80) décalé en amont du logement de cylindre (2) est tout d'abord libéré, puis le mécanisme de blocage (90) après rupture du point de rupture (80) décalé en amont, et vient en prise dans le logement de blocage (93k), dans lequel le mécanisme de blocage (90) comprend l'étape de déplacement en s'écartant l'une de l'autre de deux goupilles de blocage (93).

15. Procédé selon la revendication 14, **caractérisé en ce que**
avant l'étape de déplacement en s'écartant l'une de l'autre de deux goupilles de blocage (93), est effectuée l'étape de déplacement en s'écartant l'une de l'autre de la tige de pression (63) et du support de tige de pression (62).

16. Procédé de fabrication d'un cylindre de serrure anti-accroc (100) selon l'une des revendications précédentes 7 à 12, qui comprend les étapes consistant à :
prévoir un point de rupture (80) décalé en amont dans le logement de cylindre (2) et
prévoir un mécanisme de blocage (90), dans lequel pour fabriquer le mécanisme de blocage (90) une tige de pression (63) et un support de tige de pression (62) sont précontraints en pouvant être déplacées l'un(e) par rapport à l'autre dans une direction, et à cet effet deux goupilles de blocage (93) sont précontraintes en pouvant être déplacées l'une par rapport à l'autre dans une autre direction et maintenues dans une position opérationnelle non bloquante par la tige de pression (63) et le support de tige de pression (62) précontraints, et libérées dans une position de libération bloquante.
